# FASCICULE DE BREVET EUROPEEN

(11) **EP 2 856 461 B1**
(45) Date de publication et mention de la délivrance du brevet: **04.01.2017**
(21) Numéro de dépôt: 13726766.2
(22) Date de dépôt: 30.05.2013
(51) Int. Cl.: G09F 13/18, G09F 13/22, G09F 7/18

(54) **ENSEMBLE D'AFFICHAGE LUMINEUX À PINCES DE SUSPENSION**
BELEUCHTETE ANZEIGEEINHEIT MIT HÄNGEKLEMME
ILLUMINATED DISPLAY UNIT HAVING SUSPENSION CLAMPS

(30) Priorité: 30.05.2012 FR 1255002; 30.05.2012 FR 1254999; 09.10.2012 FR 1259627
(43) Date de publication de la demande: 08.04.2015
(73) Titulaire: Vitrinemedia, 92100 Boulogne-Billancourt (FR)
(72) Inventeur: CHAMPAGNE, Benjamin, Shenzhen (CN)
(74) Mandataire: Lavoix
(86) Numéro de dépôt international: PCT/EP2013/061187
(87) Numéro de publication internationale: WO 2013/178747

(56) Documents cités:
- EP-A1- 2 249 442
- DE-A1- 19 931 285
- DE-U1-202011 000 020
- FR-A1- 2 731 332
- JP-A- 2007 141 735
- JP-A- 2007 240 567
- US-A1- 2007 193 088

## Description

La présente invention concerne les ensembles d'affichage lumineux.

Plus particulièrement, l'invention concerne selon un premier aspect un ensemble d'affichage lumineux comprenant :
- au moins un câble conducteur électriquement,
- au moins deux panneaux d'affichage raccordés l'un à l'autre via le au moins un câble, chaque panneau d'affichage comprenant des éléments lumineux, et
- une source d'énergie électrique alimentant en énergie électrique les éléments lumineux des au moins deux panneaux d'affichage et située en amont des panneaux d'affichage, deux panneaux d'affichage successifs définissant un panneau d'affichage amont et un panneau d'affichage aval relativement à la source d'énergie électrique.

Le domaine de l'invention se situe dans l'affichage de documents au moyen de panneaux d'affichage lumineux, par exemple pour les vitrines du commerce, ce qui, de manière connue, améliore la présentation des documents en question et favorise leur lecture par les passants.

Pour le bon fonctionnement de tels systèmes, chacun des panneaux doit être alimenté en énergie électrique, de sorte que ses éléments lumineux puissent s'allumer.

Plusieurs solutions techniques visant à permettre l'alimentation des panneaux en énergie électrique à partir d'une source d'énergie électrique située en amont des panneaux ont été envisagées.

L'une d'entre elles consiste à suspendre les panneaux de l'ensemble les uns aux dessus des autres et de tous les fixer à deux câbles électriquement conducteurs parallèles entre eux.

Les câbles servent alors à distribuer l'énergie électrique à chacun des panneaux et évacuer l'énergie électrique de l'ensemble, ainsi qu'à réaliser la suspension de l'ensemble à un support.

Toutefois, cette solution n'apporte pas entière satisfaction.

Le document DE202011000020 U est considérée comme l'état de la technique le plus proche.

En effet, ce raccord de tous les panneaux à deux câbles parallèles proscrit la présence de panneaux de largeurs différentes dans l'ensemble, ce qui rend de tels ensembles peu adaptables.

L'un des objets de l'invention est donc de proposer un ensemble d'affichage lumineux qui ne présente pas ces inconvénients.

A cet effet, l'invention concerne un ensemble d'affichage lumineux du type précité, où chaque panneau d'affichage comprend un dispositif de transmission pour la transmission de l'énergie électrique à travers ledit panneau, de sorte qu'un panneau donné est raccordé électriquement à la source d'énergie électrique via le dispositif de transmission du panneau d'affichage amont, caractérisé en que chaque panneau d'affichage comprend au moins deux pinces conductrices électriquement respectivement propres à verrouiller un câble audit panneau d'affichage et respectivement situées sur l'un de deux bords opposes du panneau d'affichage.

L'ensemble d'affichage lumineux peut également comprendre une ou plusieurs des caractéristiques techniques suivantes, prise(s) isolément ou selon toute(s) combinaison(s) techniquement possible(s) :
- le dispositif de transmission de chaque panneau d'affichage comprend une piste conductrice électriquement s'étendant entre les deux pinces via laquelle l'énergie électrique transite de l'une desdites pinces à l'autre ;
- l'ensemble est agencé verticalement, chaque panneau d'affichage étant suspendu au panneau d'affichage amont au seul moyen d'au moins un câble, le poids d'un panneau d'affichage donné étant porté par le panneau d'affichage amont ;
- au moins deux panneaux d'affichage suspendus l'un à l'autre présentent chacun une forme générale sensiblement rectangulaire, lesdits deux panneaux d'affichage présentant des largeurs respectives différentes l'une de l'autre ;
- chaque câble comprend deux marteaux conducteurs électriquement respectivement portés par l'une et l'autre des extrémités dudit câble ;
- l'ensemble comprend au moins une pince électriquement conductrice, chaque pince comprenant un logement fermé et une fente pour l'introduction d'un marteau dans le logement ; et
- chaque marteau présente une forme ovoïde ayant un unique axe de symétrie de révolution et chaque fente présente une portion ayant des dimensions sensiblement égales à celles de la section maximale dudit marteau selon son axe de symétrie de révolution.
- chaque panneau comprend trois plaques, dont une plaque centrale autour de laquelle sont disposés les éléments lumineux ainsi que deux plaques secondaires propres à être fixées à la plaque centrale de part et d'autre de ladite plaque centrale.
- l'ensemble d'affichage lumineux comprend également une pluralité d'objets sensiblement plans et destinés être illuminés, chaque objet étant inséré entre la plaque centrale et l'une des plaques secondaires d'un panneau lumineux.
- l'ensemble d'affichage lumineux comprend au moins deux panneaux d'affichage amont et au moins un panneau d'affichage aval, le panneau d'affichage aval étant raccordé à chacun des deux panneaux d'affichage amont par au moins un câble, le panneau d'affichage aval étant raccordé électriquement à la source d'énergie électrique via les dispositifs de transmission des deux panneaux d'affichage amont.
- la source d'énergie électrique présente une borne de polarité positive et une borne de polarité négative, le panneau d'affichage aval étant raccordé électriquement à la borne de polarité positive de la source d'énergie électrique via le dispositif de transmission de l'un des deux panneaux d'affichage amont, et étant raccordé électriquement à la borne de polarité négative de la source d'énergie électrique via le dispositif de transmission de l'autre des deux panneaux d'affichage amont.
- l'ensemble d'affichage lumineux comprend au moins un panneau d'affichage amont et au moins deux panneaux d'affichage aval, chaque panneau d'affichage aval étant raccordé au panneau d'affichage amont par au moins un câble, les panneaux d'affichage aval étant raccordés électriquement à la source d'énergie électrique via le dispositif de transmission du panneau d'affichage amont.
- chaque panneau d'affichage comprend une tranche, et au moins une pince conductrice électriquement présentant une face externe dans laquelle une fente pour la réception de l'un des au moins un câble est ménagée, au moins l'une des pinces de l'un des au moins un panneau d'affichage est logée dans ledit panneau d'affichage, la face externe de la pince étant sensiblement alignée avec la tranche du panneau d'affichage, la fente étant orientée vers l'extérieur du panneau d'affichage et étant accessible depuis l'extérieur du panneau d'affichage.

Selon un second aspect, indépendant du premier, l'invention porte sur un ensemble d'affichage lumineux, comprenant :
- au moins un câble conducteur électriquement, et
- au moins un panneau d'affichage, chaque panneau d'affichage comprenant une tranche, des éléments lumineux et au moins une pince conductrice électriquement présentant une face externe dans laquelle une fente pour la réception de l'un des au moins un câble est ménagée,
caractérisé en ce qu'au moins l'une des pinces de l'un des au moins un panneau d'affichage est logée dans ledit panneau d'affichage, la face externe de la pince étant sensiblement alignée avec la tranche du panneau d'affichage, la fente étant orientée vers l'extérieur du panneau d'affichage et étant accessible depuis l'extérieur du panneau d'affichage.

L'ensemble d'affichage lumineux selon le premier aspect de l'invention et l'ensemble d'affichage lumineux selon le second aspect de l'invention peuvent l'un et l'autre présenter une ou plusieurs des caractéristiques techniques suivantes, prise(s) isolément ou selon toute(s) combinaison(s) techniquement possible(s) :
- chaque pince de chaque panneau d'affichage est logée dans le panneau d'affichage correspondant, la face externe de chaque pince étant sensiblement alignée avec la tranche du panneau d'affichage correspondant, la fente étant orientée vers l'extérieur du panneau d'affichage et étant accessible depuis l'extérieur du panneau d'affichage ;
- le ou chaque panneau d'affichage présente une forme sensiblement rectangulaire, chaque panneau d'affichage comprenant huit pinces incorporées au panneau d'affichage et disposées dans le panneau d'affichage à raison de deux pinces par bord ;
- l'ensemble d'affichage lumineux comprend au moins un panneau d'affichage dans lequel les distances séparant deux pinces d'un bord donné sont sensiblement égales les unes aux autres, de préférence toutes égales les unes aux autres ;
- la ou l'une au moins parmi les pinces logées dans le panneau d'affichage correspondant présente deux faces obliques inclinées par rapport à la face externe de la pince correspondante et est reçue dans un logement de réception de forme complémentaire dans le panneau d'affichage correspondant, les vecteurs normaux respectivement à l'une et l'autre des faces obliques de ladite pince étant orientés vers l'extérieur du panneau d'affichage, la pince étant immobilisée dans son logement par coopération en butée de ses faces obliques avec des surfaces inclinées délimitant ledit logement ;
- chaque câble comprend deux marteaux respectivement situés à l'une et l'autre des extrémités dudit câble et propres à être insérés dans les fentes, chaque pince comprenant un logement central sur lequel débouche la fente correspondante, le logement central étant délimité vers la face externe par un fond délimitant une concavité de forme complémentaire de celle desdits marteaux ;
- la fente comprend une portion circulaire débouchant dans le logement central, ainsi qu'une portion longitudinale rectiligne débouchant dans la portion circulaire, dans le logement central et dans la concavité ;
- chaque marteau présente une forme ovoïdale présentant un unique axe de symétrie de révolution de section maximale prise le long dudit axe de symétrie de révolution sensiblement égale au diamètre de la portion circulaire, chaque pince comprend une surface de guidage agencée dans le logement central et raccordant la portion circulaire de la fente à la concavité, et ladite surface de guidage présente une forme convexe orientée vers le logement central, de sorte que le déplacement d'un marteau le long de ladite surface de guidage induit un pivotement de l'axe de symétrie de révolution du marteau ;
- chaque panneau présente une forme générale rectangulaire et comprend une plaque centrale et une plaque avant sensiblement de mêmes dimensions, et au moins l'un des panneaux d'affichage comprend des moyens de solidarisation irréversible solidarisant irréversiblement deux bords consécutifs de la plaque avant aux deux bords correspondants de la plaque centrale, et des moyens de solidarisation réversible solidarisant réversiblement les deux autres bords de la plaque avant aux deux bords correspondants de la plaque centrale;
- les moyens de solidarisation réversible comprennent des aimants portés au moins par la plaque avant et la plaque centrale au niveau de leurs bords, et les moyens de solidarisation irréversible comprennent des bandes adhésives portées au moins par la plaque avant ou la plaque centrale le long des bords correspondants ;
- au moins une pince comprend au moins une oreille solidaire de la pince et s'étendant à partir de la pince dans une direction opposée à la pince.

Selon un troisième aspect, indépendant des premier et second aspects, l'invention concerne un ensemble d'affichage lumineux, comprenant :
- au moins un câble conducteur électriquement, et
- au moins un panneau d'affichage, chaque panneau d'affichage comprenant des éléments lumineux, au moins une pince conductrice électriquement fixée audit panneau d'affichage et destinée à coopérer avec au moins l'un des au moins un câble, et au moins une liaison définissant la position de la pince le long du câble et réalisant la liaison d'une pince à un câble,
caractérisé en ce que ladite au moins une liaison est une liaison pivot.

L'ensemble d'affichage lumineux selon le troisième aspect de l'invention peut comprendre une ou plusieurs des caractéristiques suivantes, prise(s) isolément ou selon toute(s) combinaison(s) techniquement possible(s) :
- chaque liaison comprend un logement situé dans la pince, un marteau conducteur électriquement fixé à l'extrémité du câble et engagé dans ledit logement, ainsi qu'une fente arquée ménagée dans la pince dans laquelle le câble est engagé et coulisse pour la rotation du panneau d'affichage considéré relativement audit câble ;
- les panneaux d'affichage sont superposés, chaque panneau d'affichage supportant le panneau d'affichage immédiatement inférieur via au moins un câble, le poids dudit panneau d'affichage immédiatement inférieur étant entièrement repris par ledit panneau d'affichage ;
- chaque panneau d'affichage comprend quatre pinces et huit liaisons, chaque pince comprenant deux fentes arquées et étant comprise dans deux liaisons comprenant chacune l'une des deux fentes arquées et réalisant respectivement la liaison de la pince à un câble pour la suspension dudit panneau d'affichage au panneau d'affichage immédiatement supérieur et la liaison de la pince à un câble pour la suspension d'un panneau d'affichage immédiatement inférieur audit panneau d'affichage ;

- chaque panneau d'affichage présente deux bords opposés, deux des pinces de chaque panneau d'affichage étant fixées sur chacun des bords opposés dudit panneau d'affichage ;
- l'ensemble comprend également une source d'énergie électrique pour l'alimentation des éléments lumineux des panneaux d'affichage, l'énergie électrique circulant d'un panneau d'affichage à un autre via le ou chaque câble par le ou lesquels les panneaux d'affichage sont suspendus les uns aux autres ;
- l'ensemble comprend également un support pour la suspension d'un premier panneau d'affichage via deux câbles, chacun desdits deux câbles coopérant avec deux pinces dudit premier panneau d'affichage pour la suspension dudit premier panneau d'affichage au support ;
- l'ensemble comprend également deux poulies raccordées au support, chaque poulie comprenant une rainure dans laquelle l'un desdits deux câbles est engagé et est propre à coulisser pour modifier l'inclinaison du premier panneau ;
- chaque poulie comprend une embase et un bouchon destinés à coopérer l'un avec l'autre pour immobiliser le câble engagé dans la rainure de ladite poulie ;
- le logement de chaque pince présente une forme générale cylindrique et chaque pince comprend un capuchon de dimensions complémentaires des dimensions dudit logement et propre à coopérer avec ledit logement pour son obturation ; et
- chaque panneau d'affichage comprend trois plaques, dont une plaque centrale dans laquelle sont disposés les éléments lumineux ainsi que deux plaques secondaires propres à être fixées à la plaque centrale.

L'invention sera mieux comprise à la lecture de la description détaillée qui va suivre, faite à titre d'exemple et en référence aux Figures annexées, sur lesquelles :
- la Figure 1 est une représentation schématique d'un ensemble d'affichage lumineux selon un premier mode de réalisation de l'invention, illustrant le premier aspect de l'invention ;
- la Figure 2 est une vue du dessus d'un panneau de l'ensemble d'affichage lumineux de la Figure 1,
- la Figure 3 est une représentation schématique d'un dispositif de verrouillage d'un ensemble selon l'invention ;
- la Figure 4 est une autre représentation schématique d'un dispositif de verrouillage d'un ensemble selon l'invention ;
- la Figure 5 est une représentation schématique d'un dispositif de verrouillage
   selon une variante de l'invention ;
- la Figure 6 est une représentation schématique d'un ensemble d'affichage lumineux selon un second mode de réalisation de l'invention, illustrant le premier aspect et le second aspect de l'invention ;
- la Figure 7 est une vue du dessus d'un panneau d'affichage de l'ensemble d'affichage lumineux de la Figure 6 ;
- la Figure 8 est une vue en coupe transversale d'une pince du panneau de la Figure 7 ;
- la Figure 9 est une vue du dessous de la pince de la Figure 8 ;
- la Figure 10 est une vue analogue à la vue de la Figure 8 d'une pince d'un panneau selon une variante de l'invention ;
- la Figure 11 est une vue analogue à la vue de la Figure 7 d'un panneau d'affichage d'un ensemble d'affichage selon une variante de l'invention ;
- la Figure 12 est une vue du dessous en perspective d'une pince d'un panneau d'un dispositif selon une variante de l'invention ;
- la Figure 13 est une représentation schématique d'un ensemble d'affichage
   lumineux illustrant le troisième aspect de l'invention ;
- la Figure 14 est une vue du dessus d'un panneau de l'ensemble d'affichage
   lumineux de la Figure 13 ;
- la Figure 15 est une représentation schématique d'une pince d'un panneau de

   l'ensemble d'affichage lumineux de la Figure 13 ;
- la Figure 16 est une vue de côté d'une pince d'un panneau de l'ensemble
   d'affichage lumineux de la Figure 13 ;
- la Figure 17 est une représentation schématique d'une poulie d'un ensemble
   d'affichage selon une variante de l'invention ;
- la Figure 18 est une représentation schématique d'un ensemble d'affichage muni
   de poulies illustrées sur la Figure 17 ; et
- la Figure 19 illustre une variante de réalisation du premier aspect de l'invention.

Les Figures 1 à 5 illustrent un premier mode de réalisation de l'invention.

Dans ce qui suit, deux panneaux définissent un panneau amont et un panneau aval relativement à une source que comprend l'ensemble d'affichage lumineux selon l'invention, le panneau amont étant plus proche de la source que le panneau aval.

En référence à la Figure 1, l'ensemble d'affichage lumineux 10 selon l'invention, ci-après ensemble 10, est destiné à réaliser l'affichage lumineux de documents 11. Il comprend au moins deux panneaux d'affichage 12, ci-après panneaux 12, des câbles 14 conducteurs électriquement, et une source 16 d'énergie électrique destinée à alimenter les panneaux 12 en énergie électrique.

Dans l'exemple de la Figure 1, l'ensemble 10 est disposé verticalement et comprend un panneau 12 amont raccordé électriquement à la source 16 et mécaniquement à un support (non représenté) par deux câbles 14 parallèles, et un panneau 12 aval raccordé électriquement et mécaniquement au panneau 12 amont par deux câbles 14 également parallèles.

Chaque panneau 12 est propre à réaliser l'affichage lumineux d'un ou plusieurs documents 11 de faible épaisseur. En outre, chaque panneau 12 est raccordé électriquement à la source 16 via les panneaux 12 amont.

Chaque panneau 12 est alors directement raccordé au plus à un panneau 12 amont et un panneau 12 aval. Le raccord d'un panneau 12 à un autre panneau 12 est réalisé via deux câbles 14 ne raccordant rien d'autre que ces deux panneaux 12 l'un à l'autre.

En référence aux Figures 1 et 2, chaque panneau 12 comprend une pluralité d'éléments lumineux 18, une plaque centrale 20 et deux plaques secondaires 22 destinées à être fixées à la plaque centrale 20 de part et d'autre de celle-ci. En outre, chaque panneau 12 comporte quatre pinces 26 chacune propres à coopérer avec un unique câble 14 et verrouiller le mouvement du panneau 12 par rapport au câble 14, et un dispositif de transmission 28 pour la transmission de l'énergie électrique à travers le panneau 12.

Chaque panneau 12 présente également au moins deux bords 30 opposés l'un à l'autre, ces deux bords opposés définissant un bord 30 amont et un bord 30 aval relativement à la source 16.

Les éléments lumineux 18 sont disposés sur des barrettes 29 rectilignes disposées en rectangle, raccordées électriquement entre elles, orientées vers le centre de la plaque centrale 20 et disposées dans une rainure extrudée ménagée sur le pourtour de la plaque centrale 20.

Les barrettes 29 sont par exemple réalisées à partir de polychlorobiphényle, ou PCB et sont raccordées électriquement les uns aux autres.

Dans l'exemple des Figures 1 et 2, les éléments lumineux 18 sont des diodes électroluminescentes.

Les plaques centrale 20 et secondaires 22 sont réalisées à partir de polyméthacrylate de méthyle, ou PMMA, et sont simultanément fixées les unes aux autres.

La plaque centrale 20 présente un traitement de surface destiné à envoyer le rayonnement lumineux des éléments 18 vers les plaques secondaires 22.

Pour l'affichage lumineux d'un document 11 par un panneau 12, le document est inséré entre la plaque centrale 20 et l'une des plaques secondaires 22, de sorte que la fixation des plaques secondaires 22 à la plaque centrale 20 induise le maintien en position du document 11 dans le panneau 12.

Dans l'exemple de la Figure 1, les plaques 20, 22 présentent des formes sensiblement rectangulaires.

En référence aux Figures 1 et 3, les pinces 26 d'un panneau 12 sont disposées sur les bords amont et aval 30 du panneau 12 à raison de deux pinces 26 par bord 30 et sont en regard d'un bord 30 à l'autre, comme illustré sur la Figure 1.

Préférentiellement, les pinces 26 de tous les panneaux 12 sont alignées selon deux directions parallèles, ce qui a pour effet de minimiser les contraintes de torsion et de flexion auxquelles sont sujets les câbles 14 et donc de maximiser la durée de vie de l'ensemble 10, ainsi que d'améliorer l'apparence générale de l'ensemble 10.

Les pinces 26 comprennent deux portions 31 destinées à être engagées respectivement d'un côté et de l'autre du panneau 12 et présentent des orifices de réception en regard l'un de l'autre pour l'introduction d'un tube 27 fileté électriquement conducteur, solidaire de la plaque centrale 20, et destiné à recevoir un organe de fixation de la pince 26 au panneau 12. L'organe de fixation réalise alors simultanément la fixation d'une portion 31 à l'autre et de la pince 26 au panneau 12.

Chaque pince 26 comprend un dispositif de verrouillage 32 pour le verrouillage d'un câble 14, et plus précisément d'un marteau porté par chacune des extrémités des câbles 14, comme on le verra par la suite.

Le dispositif de verrouillage 32 est constitué d'une fente 34 et d'un logement 36 fermé ménagés sur la pince 26, la fente 34 débouchant dans le logement 36 et permettant l'introduction d'un marteau dans le logement 36.

La fente 34 présente une forme complémentaire du câble 14 et du marteau porté par son extrémité.

La fente 34 présente ainsi une portion verticale 41 de dimensions complémentaires de celles des câbles 14 ainsi qu'une portion 42 sensiblement circulaire.

La portion verticale 341 débouche dans le logement 36 et délimite un orifice 43 à l'extrémité du logement 36 par lequel le câble 14 est rendu mobile dans le logement 36, ce qui permet le déplacement du câble 14 lorsque le marteau qu'il porte est déplacé dans le logement 36, comme on va le voir.

La portion 42 présente une forme sensiblement complémentaire de la forme des marteaux portés par chaque extrémité des câbles 14.

Ceci se traduit par le fait qu'un câble 14 portant un marteau à son extrémité est propre à être inséré dans la fente 34, de sorte qu'une fois la fente 34 passée, le câble 14 et le marteau se retrouvent dans le logement 36 et y sont mobiles le long d'un axe X-X' de la pince 26.

Le logement 36 présente une partie proximale 61 (relativement au bord 30) de forme cylindrique et de dimensions supérieures ou égales à celles des marteaux, et une partie distale 62 de forme et dimensions sensiblement complémentaires de la forme des marteaux, de sorte qu'une fois le marteau positionné dans le logement 36, le marteau est propre à s'y déplacer et à venir coopérer en butée avec la partie distale 62 du logement 36.

Dans l'exemple des Figures 3 et 4, les marteaux sont sensiblement sphériques, la partie distale 362 du logement 36 présentant la forme d'une dépression hémisphérique.

En référence aux Figures 3 et 4, soit au moins sous son propre poids et celui du câble 14, soit sous le poids du panneau 12 auquel il est raccordé, le marteau tend à être déplacé dans le logement 36 jusqu'à venir buter sur la partie distale du logement 36 et à y être maintenu.

Préférentiellement, les fentes 34 portées par les pinces 26 sont toutes orientées dans le même sens, de sorte que chaque panneau 12 présente une face avant telle que lorsque le panneau 12 est regardé selon cette face, les fentes 34 ne soient pas visibles.

Le dispositif de transmission 28 de chaque panneau 12 est propre à autoriser la transmission de l'énergie électrique à travers le panneau 12 de sorte qu'un panneau 12 donné est raccordé à la source 16 via le panneau 12 amont. En outre, le dispositif 28 permet d'alimenter les éléments lumineux 18 du panneau 12.

Chaque panneau 12 est ainsi alimenté par la source 16 via les câbles 14 et les dispositifs de transmission 28 des panneaux 12 situés entre ledit panneau 12 et la source 16.

A cet effet, le dispositif de transmission 28 comprend deux pistes 38 électriquement conductrices agencées dans la rainure extrudée de la plaque centrale 20 et raccordant chacune une pince 26 située sur un bord 30 donné du panneau 12 à la pince 26 située en regard sur le bord 30 opposé. En outre, le dispositif de transmission 28 comprend deux pistes de raccord 39 raccordant chacune l'une des pinces 26 d'un même bord 30 aux barrettes 29 pour l'alimentation des éléments lumineux 18. En pratique, les pistes 38 sont raccordées aux tubes 27 filetés situés au niveau des pinces 26 qu'elles raccordent respectivement, et les pistes de raccord 39 raccordent le tube 27 correspondant à la barrette 29 correspondante.

En variante, les pistes 38 sont respectivement intégrées à l'une des barrettes 29 sur une portion de leur longueur.

Les câbles 14 sont propres à raccorder un panneau 12 à un autre, ou bien un panneau 12 à la source 16, à la fois pour la transmission d'énergie électrique entre les panneaux 12, ou bien entre la source 16 et le panneau 12, et pour l'immobilisation des panneaux 12 de l'ensemble 10.

A cet effet, chaque câble 14 est réalisé à partir d'un matériau conducteur électriquement, par exemple de l'aluminium, de l'acier inoxydable ou du cuivre, et présente une résistance mécanique suffisante pour ne pas rompre ou se déformer lorsqu'il supporte le poids de plusieurs panneaux 12.

Comme indiqué précédemment, chaque câble 14 présente deux marteaux 40 conducteurs électriquement respectivement portés par l'une et l'autre des extrémités du câble 14.

Pour la fixation d'un câble 14 à un panneau 12, comme indiqué précédemment, l'un des marteaux 40 du câble 14 est inséré dans la fente 34 puis dans le logement 36 d'une pince 26 du panneau 12, de sorte que la fente 34 et le logement 36 verrouillent le mouvement relatif du marteau 40 et du câble 14 par rapport à la pince 26 et donc au panneau 12.

Pour le raccord d'un panneau 12 amont à un panneau 12 aval, les marteaux 40 du câble 14 sont insérés pour l'un dans une pince 26 du bord 30 aval du panneau 12 amont, et pour l'autre dans une pince 26 du bord 30 amont du panneau 12 aval.

Dans la mesure où chaque panneau 12 présente quatre pinces 26, deux câbles 14 sont ainsi insérés dans les deux pinces 26 du bord 30 amont du panneau 12 aval et du bord 30 aval du panneau 12 amont pour réaliser le raccord à la fois électrique et mécanique entre ces panneaux 12, ce qui permet notamment d'immobiliser les deux panneaux en rotation l'un par rapport à l'autre.

Dans l'exemple des Figures 3 et 4, chaque marteau 40 présente une forme sensiblement sphérique.

En variante, en référence à la Figure 5, chaque marteau 40 présente une forme ovoïdale présentant un seul axe de symétrie de révolution T-T' et chaque pince 26 présente une fente 34 de dimensions complémentaires de celles de la section S maximale des marteaux 40 selon leur axe de révolution T-T', de sorte que l'insertion ou la sortie d'un marteau 40 d'une fente 34 nécessite que le marteau 40 soit présenté à la fente selon son axe de symétrie de révolution T-T'.

Comme précédemment, la partie distale 62 des logements 36 présente une forme complémentaire de celle des marteaux, dans le cas présent, une forme semi ovoïdale s'étendant selon un axe sensiblement parallèle au plan des panneaux 12 . Une fois le marteau 40 engagé à travers la fente 34, celui-ci doit alors être pivoté de 90° pour coopérer avec la partie distale 62 du logement 36 qui le reçoit.

Cette variante a pour effet de prévenir toute sortie intempestive des marteaux 40 des pinces 36, et donc tout décrochage de panneau 12, ce qui pourrait par exemple se produire lors de la manipulation de l'ensemble 10 pour l'ajout ou le retrait d'un panneau 12.

La source 16 fournit aux panneaux 12 une énergie électrique à très basse tension, par exemple avec une tension de 12 V ou 24 V.

La source 16 est disposée en amont des panneaux 12, et est par exemple fixée ou intégrée à un support auquel l'ensemble 10 est destiné à être fixé.

Le panneau 12 le plus proche de la source 16 est alors raccordé à la source 16 via deux câbles 14 réalisant également la fixation de l'ensemble 10 à son support.

Selon l'invention, la présence des dispositifs de transmission 28 sur les panneaux 12 a pour effet qu'un panneau 12 est raccordé à la source 16 via le panneau 12 amont, par opposition à un raccord à la source 16 via un câble commun auquel tous les panneaux 12 sont raccordés.

Plus généralement, un panneau 12 donné est raccordé à la source 16 via d'une part tous les panneaux 12 situés entre le panneau 12 en question et la source 16, et d'autre part via les câbles 14 réalisant le raccord de ces panneaux 12 entre eux deux à deux, de sorte que selon l'invention, il n'est pas nécessaire de disposer d'un câble 14 auquel tous les panneaux 12 sont raccordés pour leur alimentation et donc pour le fonctionnement de l'ensemble 10.

Ceci se traduit par le fait que le raccordement des panneaux à la source 16 ne proscrit plus l'utilisation de panneaux 12 de tailles ou de formes respectives différentes.

Dans l'exemple de la Figure 1, les panneaux 12 présentent chacun une forme générale rectangulaire, les deux panneaux présentant également des largeurs respectives différentes l'une de l'autre.

Lors du fonctionnement de l'ensemble 10, la source 16 transfère de l'énergie électrique au panneau 12 qui est le plus proche via les deux câbles 24 qui raccordent la source au panneau 12 en question.

L'énergie électrique transite alors via les câbles 14, les marteaux 40, puis est communiquée aux pinces 26 qui sont au contact des marteaux 40 et auxquelles est raccordé le dispositif de transmission 28 du panneau 12.

Via les pistes 38 et 39, l'énergie électrique est alors à la fois acheminée aux éléments lumineux 18 du panneau 12 pour l'éclairage du document 11 affiché sur le panneau 12, et acheminée aux pinces 26 du bord 30 aval du panneau 12.

L'énergie électrique 16 transite depuis ce panneau 12 le plus proche de la source 16 via les marteaux 40 des câbles raccordant ledit panneau 12 au panneau 12 aval puis les câbles 14 eux-mêmes jusqu'aux pinces 26 du panneau 12 avant de, comme précédemment, à la fois alimenter les éléments lumineux 18 du panneau 12 aval en question et transiter vers les pinces 26, puis les câbles 14, puis le panneau 12 aval relativement à ce panneau 12.

A noter que les pistes 38 des panneaux 12 et les câbles 14 successifs délimitent deux trajets pour l'énergie électrique, de sorte que l'énergie électrique est à la fois acheminée depuis la source 16 vers tous les panneaux 12 et évacuée de tous les panneaux 12 en direction de la source 16.

En variante, il est envisageable de réaliser le raccord d'un panneau à un autre via un unique câble 14 plutôt que via deux câbles 14, les panneaux 12 ne comprenant qu'une pince 26 sur chacun de leur bord 30 amont et aval.

Dans la variante de réalisation illustrée sur la Figure 19, l'ensemble d'affichage lumineux 10 comprend cinq panneaux d'affichage 63, 64, 65, 66, 67, répartis sur trois niveaux.

Deux panneaux supérieurs 63, 64 sont disposés côte à côte au niveau supérieur. Chacun est raccordé électriquement par deux câbles 14 à la source d'énergie électrique 16. Cette source 16 présente une borne 70 de polarité positive et une borne 72 de polarité négative. Les deux pistes 38 de chaque panneau supérieur 12 sont raccordées électriquement l'une à la borne 70 et l'autre à la borne 72 via un des câbles 14.

Un panneau intermédiaire 65 est situé sous les deux panneaux supérieurs 63, 64. Il est plus large que les panneaux supérieurs 63, 64.

Vis-à-vis de la source d'énergie électrique 16, les panneaux supérieurs 63, 64 constituent deux panneaux d'affichage amont et le panneau intermédiaire un panneau d'affichage aval au sens défini plus haut. Plus précisément, le panneau d'affichage intermédiaire 65 est raccordé à chacun des deux panneaux d'affichage supérieur 63, 64 par un câble 14, le panneau d'affichage intermédiaire 65 étant raccordé électriquement à la source d'énergie électrique 16 via les dispositifs de transmission 28 des deux panneaux d'affichage supérieurs 63, 64.

Le panneau d'affichage intermédiaire 65 est raccordé électriquement à la borne de polarité positive 70 de la source d'énergie électrique 16 via le dispositif de transmission 28 du panneau d'affichage supérieur 63, et est raccordé électriquement à la borne de polarité négative 72 de la source d'énergie électrique via le dispositif de transmission 28 du panneau d'affichage supérieur 64.

Deux panneaux d'affichage inférieurs 66, 67 sont situés sous le panneau intermédiaire 65, côte à côte. Ces panneaux inférieurs 66, 67 sont chacun de plus petite taille que le panneau intermédiaire 65. Vis-à-vis de la source d'énergie électrique 16, les deux panneaux supérieurs 63, 64 et le panneau intermédiaire 65 constituent des panneaux amont, et les deux panneaux inférieurs 66, 67 constituent des panneaux aval au sens défini ci-dessus.

Plus précisément, chaque panneau d'affichage inférieur 66, 67 est raccordé directement à l'un des deux panneaux supérieurs 63, 64 par un câble 14 et au panneau intermédiaire 65 par un autre câble 14. Ainsi, le panneau inférieur 67 est raccordé électriquement à la borne 70 de polarité positive de la source d'énergie électrique 16 via le dispositif de transmission 28 du panneau supérieur 64 situé au-dessus de lui. Il est raccordé électriquement à la borne 72 de polarité négative de la source d'énergie électrique 16 via le dispositif de transmission 28 du panneau supérieur 64 et via le dispositif de transmission 28 du panneau intermédiaire. Le second panneau inférieur 66 est raccordé électriquement à la borne 72 de polarité négative de la source d'énergie électrique 16 via le dispositif de transmission 28 du panneau supérieur 63 situé au-dessus de lui. Il est raccordé électriquement à la borne 70 de polarité positive de la source d'énergie électrique 16 via le dispositif de transmission 28 du panneau supérieur 63 et via le dispositif de transmission 28 du panneau intermédiaire 65. Les panneaux 66 et 67 sont ainsi raccordés en parallèle au panneau intermédiaire 65.

Un second mode de réalisation de l'invention va maintenant être décrit, en référence aux Figures 6 à 12.

En référence à la Figure 6, l'ensemble d'affichage lumineux 110, ci-après ensemble 110, est suspendu verticalement à un support 112 muni ou raccordé à une source d'énergie électrique E, et est destiné à réaliser l'affichage lumineux de documents 113.

L'ensemble 110 comprend des câbles 114 conducteurs électriquement ainsi que des panneaux d'affichage 116, ci-après panneaux 116.

Les câbles 114 réalisent la suspension des panneaux 116 les uns au autres ou au support 112, et la transmission de l'énergie électrique entre la source d'énergie électrique E, ci-après source E, et les panneaux d'affichage 116. Deux panneaux 116 donnés sont alors suspendu l'un à l'autre par deux câbles 114.

Les câbles 114 sont réalisés à partir d'aluminium, d'acier inoxydable ou de cuivre.

En outre, à l'exception de deux câbles 114' réalisant la suspension du premier panneau d'affichage 116 au support 112, les câbles 114 comportent chacun deux marteaux 118 respectivement fixés à l'une et l'autre des extrémités du câble 114.

Par « marteau », on entend un objet de section plus grande que celle du câble 114 auquel il est fixé.

Les câbles 114' ne sont pourvus que d'un marteau 118, et raccordent alors le premier panneau 116 au support 112, par exemple au moyen d'un dispositif tel que décrit dans le document FR 2945385 A1.

Chaque marteau 118 présente une forme sensiblement ovoïdale présentant un seul axe de symétrie de révolution T.

Les panneaux 116 réalisent l'affichage lumineux d'au moins un document 113 de faible épaisseur et sont tous rectangulaires.

Chaque panneau 116 présente une partie centrale 1160 dans laquelle le ou les documents 113 sont positionnés, deux bords longitudinaux 1161 et deux bords transversaux 1162 (Figure 6) ainsi qu'une tranche 1163 (Figure 7).

En référence aux Figures 6 et 7, chaque panneau 116 comprend en outre une plaque centrale 120, ainsi qu'une plaque avant 122 et une plaque arrière 124. En outre, chaque panneau 116 comprend des moyens de solidarisation irréversible 126 et des moyens de solidarisation réversible 128 pour la solidarisation des plaques 120, 122, 124 les unes aux autres.

Enfin, chaque panneau 116 comprend huit pinces 130 incorporées au panneaux d'affichage 116, autant de logements 131 pour la réception des pinces 130 et des éléments lumineux 132.

Les plaques 120, 122, 124 sont réalisées à partir de polyméthacrylate de méthyle, ou PMMA, et présentent toutes une même forme rectangulaire. La plaque centrale 120 présente une épaisseur supérieure à l'épaisseur des plaques avant 122 et arrière 124.

Dans l'exemple des Figures 6 et 7, la plaque centrale présente une épaisseur d'environ 6 mm, les plaques avant 122 et arrière 124 présentant une épaisseur d'environ 1 mm.

La plaque centrale 120 présente un traitement de surface visant à renvoyer la lumière des éléments lumineux 132 vers les autres plaques 122, 124.

Les plaques avant 122 et arrière 124 comprennent une bande opaque sur leur pourtour, de sorte que les organes autres que la partie centrale 1160 du panneau 116 correspondant sont masqués lorsque l'affichage de documents 113 est réalisé. Comme on l'aura compris, ces bandes opaques ont été volontairement omises sur les Figures.

La plaque avant 122 et la plaque arrière 124 sont respectivement fixées aux deux grandes faces opposées de la plaque centrale 120. Les plaques 120, 122, 124 confèrent alors au panneau 116 correspondant son allure générale, c'est-à-dire que les dimensions du panneau 116 correspondent sensiblement aux dimensions des plaques 120, 122, 124 fixées les unes aux autres.

La plaque arrière 124 est fixée de manière irréversible à la plaque centrale 120, par exemple par collage au moyen de bandes adhésives situées sur le pourtour du panneau 116.

En outre, deux bords consécutifs de la plaque avant 122 sont solidarisés de manière irréversible aux bords correspondants de la plaque centrale 120 via les moyens de solidarisation irréversible 126, les deux autres bords de la plaque avant 122 étant solidarisés de manière réversible aux bords correspondants de la plaque centrale 120 via les moyens de solidarisation réversible 128.

En référence à la Figure 6, les moyens de solidarisation irréversible 126 comprennent des bandes adhésives 1261 agencées le long des bords correspondants. Les bandes adhésives 1261 sont disposées en bordure de la partie centrale 1160.

Préférentiellement, les bandes adhésives 1261 associées à un bord donné du panneau 116 correspondant s'étendent sur une distance cumulée inférieure ou égale à 60% de la longueur du bord.

Ceci a pour effet que lorsque la plaque avant 122 est entrebâillée, elle ne vient pas s'appuyer sur la plaque centrale 120, ce qui empêche notamment l'insertion d'un document 113 entre ces plaques.

En référence aux Figures 6 et 7, les moyens de solidarisation réversible 128 comprennent des aimants 1281 portés par les plaques avant 122 et centrale 120, et disposés le long des deux bords de la plaque centrale 120 et de la plaque avant 122 qui ne sont pas solidarisés de manière irréversible.

Dans l'exemple des Figures 6 et 7, ces deux bords des plaques centrale 120 et avant 122 portent deux aimants 1281 pour l'un et trois aimants 1281 pour l'autre.

Les aimants 1281 portés par l'une des deux plaques 120, 122 sont alors en regard de ceux portés par l'autre plaque 122, 120, et sont de polarité complémentaire.

La présence simultanée des moyens de solidarisation réversible 128 et des moyens de solidarisation irréversible 126 facilite la mise en place des documents 113 dans les panneaux 116, comme on le verra par la suite.

A noter que pour plus de clarté, les aimants ont été représentés sur les Figures comme saillants de leur plaque respective, mais qu'en pratique, les aimants 1281 affleurent la surface de la plaque correspondante.

Les pinces 130 de chaque panneau 116 sont adaptées pour recevoir les marteaux 118, transmettre l'énergie électrique et immobiliser le panneau 116 correspondant par rapport aux câbles 114 qui en réalisent la suspension.

Les pinces 130 présentent toutes les mêmes dimensions et sont respectivement emmanchées à force dans l'un des logements 131. Elles sont alors également fixées dans leur logement 131 respectif, par exemple par collage.

En outre, elles sont réalisées en un matériau conducteur électriquement, tel que de l'acier inoxydable, de l'aluminium ou du cuivre.

En référence aux Figures 6, 8 et 9, chaque pince 130 présente une forme générale de prisme à base trapézoïdale et présente ainsi deux faces obliques 132 planes et respectivement orientées par un vecteur normal m, respectivement *n̅,* une face externe 134 générée par la petite base du trapèze et des parois latérales 135. Chaque pince 130 comporte également un trou borgne 144 pour l'insertion d'un câble électrique.

Chaque pince 130 est creuse et présente un logement central 138. Le logement central 138 communique avec l'extérieur par une fente 136 ménagée dans la face externe 134.

Le logement central 138 est délimité vers la face externe 134 par un fond délimitant une concavité 140 pour la réception et le maintien en position d'un marteau 118, et une surface de guidage 142. En outre, le logement central 138 est débouchant au niveau de la grande base de la pince 130.

Les faces obliques 132 sont inclinées par rapport à la face externe 134 de la pince 130 correspondante. Plus spécifiquement, les deux angles formés respectivement par le vecteur normal m et le vecteur normal f à la face externe 134, et par le vecteur normal *̅n̅*̅ et le vecteur normal *̅f̅*̅ sont strictement inférieurs à 90° en valeur absolue.

Cette disposition des faces obliques 132 de la pince 130 a pour effet de s'opposer à la sortie de la pince 130 de son logement 131 lorsque la pince 130 reçoit un marteau 118. Ceci est décrit plus en détail dans ce qui suit.

La fente 136 présente une portion circulaire 1361 et une portion longitudinale 1362 rectiligne débouchant sur la portion circulaire 1361.

L'extrémité de la portion longitudinale 1362 qui est opposée à la portion circulaire 1361 débouche dans la concavité 140.

La portion circulaire 1361 présente des dimensions légèrement supérieures à la section maximale des marteaux 118 prise le long de leur axe de symétrie de révolution T.

La portion longitudinale 1362 présente une largeur de dimension suffisante pour autoriser seulement le passage d'un câble 114.

La concavité 140 est située à l'aplomb de l'extrémité de la portion longitudinale 1362 de la fente 136.

En référence à l'orientation de la Figure 8, la concavité 140 comprend une portion tubulaire 1401 de section ovoïdale orientée verticalement, et une portion semi-ovoïdale 1402 également orientée verticalement et sur laquelle débouchent la portion tubulaire 1401 et la portion longitudinale 1362 de la fente 136.

Lorsque la pince 130 reçoit un câble 114, la surface 1403 qui délimite la portion semi-ovoïdale 1402 coopère alors en butée avec le marteau 118 situé à l'extrémité de ce câble 114. Ceci est décrit plus en détail dans ce qui suit.

La surface de guidage 142 est adaptée pour réaliser le guidage d'un marteau 118 inséré dans la portion circulaire 1361 entre la fente 136 et la concavité 140.

La surface de guidage 142 présente une forme générale convexe vers le logement central 138. L'une de ses extrémités se trouve au niveau de la portion circulaire 1361 de la fente 136, et son autre extrémité débouche sur la portion tubulaire 1401 de la concavité 140.

En référence aux Figures 8 et 9, la portion longitudinale 1362 de la fente 136 débouche sur le logement central 138 au niveau de la surface de guidage 142 et ce sur toute la longueur de la surface de guidage 142. Ainsi, le déplacement d'un marteau 118 le long de la surface de guidage 142 se produit naturellement lorsque le câble 114 correspondant est déplacé dans la portion longitudinale 1362.

Le trou borgne 144 est destiné à la réception d'un câble électrique et est ménagé dans l'une des zones de matière 146 jouxtant le logement central 138.

Les logements 131 d'un panneau 116 donné sont au nombre de huit et sont ménagés dans l'une des faces de la plaque centrale 120 au niveau des bords 1161, 1162 à raison de deux par bord.

Dans l'exemple de la Figure 6, les logements 131 sont tous ménagés dans une partie de l'épaisseur de la plaque centrale 120 au niveau de la grande face de la plaque centrale 120 orientée vers la plaque avant 122.

Les logements 131 d'un bord 1161, 1162 donné sont en regard de ceux du bord 1161, 1162 opposé.

Pour un panneau 116 donné, les espacements entre deux pinces 130 d'un même bord 1161, 1162 sont tous les mêmes.

Préférentiellement, l'espacement entre un logement 131 (et donc une pince 130) donné et l'autre du même bord 1161, 1162 est sensiblement le même pour tous les logements 131 de tous les panneaux 116 de l'ensemble 110.

Chaque logement 131 présente une forme complémentaire de celle des pinces 130. Dans l'exemple des Figures 6 à 9, chaque logement 131 présente donc une forme générale trapézoïdale. En particulier, le logement 131 est délimité latéralement, c'est-à-dire selon une direction parallèle au bord 1161, 1162 correspondant, par deux surfaces inclinées 1310 respectivement destinées à coopérer avec l'une des faces obliques 132 de la pince 130 qu'il reçoit.

Ces surfaces inclinées 1310 divergent de la tranche 1163 vers la partie centrale 1160 du panneau 116. Les vecteurs normaux *m̅, n̅* des faces obliques 132 des pinces 130 sont alors orientés dans la direction opposée à la partie centrale 1160 du panneau 116 correspondant, et au panneau 116 de façon générale.

En référence aux Figures 6 et 8, la petite base de chaque logement 131 est ouverte et est alignée avec la tranche 1163.

Ceci se traduit par le fait qu'une fois une pince 130 reçue dans son logement 131, la pince 130 est logée et incorporée au panneau 116 correspondant et n'est pas saillante par rapport au panneau 116. Sa face externe 134 est alignée avec la tranche 1163 du panneau 116 et orientée vers l'extérieur du panneau 116 et est accessible depuis l'extérieur du panneau 116, de sorte que la fente 136 est également orientée vers l'extérieur du panneau 116 et est accessible depuis l'extérieur du panneau 116. En outre, l'une des parois latérales 135 de la pince 130 est alignée avec la face de la plaque centrale 120 dans laquelle le logement 131 est ménagé.

Ainsi, les pinces 130 d'un panneau 116 donné ne sont pas saillantes du panneau 116, ce qui améliore l'esthétisme de l'ensemble 110. Ceci est particulièrement vrai lorsque les plaques avant 122 et arrière 124 présentent un pourtour opaque. Ceci est décrit plus en détail dans ce qui suit.

Les éléments lumineux 132 de chaque panneau 116 sont disposés sur des barrettes rectilignes ménagées autour de la partie centrale 1160 et orientées vers cette dernière.

Les éléments lumineux 132 sont par exemple des diodes électroluminescentes, ou DEL.

Les barrettes sont raccordées électriquement entre elles. Elles sont également raccordées électriquement aux pinces 130 via des câbles électriques (non représentés) respectivement insérés et soudés dans le trou borgne 144 de la pince 130 correspondante.

En référence aux Figures, la construction d'un panneau 116 à partir des plaques 120, 122, 124 va maintenant être décrite.

Tout d'abord, on ménage les logements 131 dans les bords de la plaque centrale 120. Puis on fixe tour à tour les pinces 130 dans les logements 131. Pour ce faire, pour une pince 130 donnée, on approche la pince 130 du logement 131. Puis, on insère et on fixe le câble électrique destiné à raccorder la pince 130 à une barrette dans le trou borgne 144.

Puis on emmanche à force la pince 130 dans le logement 131 correspondant, par exemple après avoir enduit une ou plusieurs des surfaces de la pince 130 de colle adhésive.

Les moyens de solidarisation réversible 128 et irréversible 126 sont disposés autour de la face de la plaque centrale 120 et de la plaque avant 122.

Enfin, on solidarise la plaque arrière 124 à la plaque centrale 120, et on solidarise la plaque centrale 120 irréversiblement, respectivement réversiblement à la plaque avant 122 au niveau des bords 1161, 1162 correspondants.

En référence aux Figures, le fonctionnement de l'ensemble 110 va maintenant être décrit.

En référence à la Figure 6, les pinces 130 disposées sur les bords 1161, 1162 disposés horizontalement des panneaux 116 (c'est-à-dire les bords 1162 transversaux si le panneau 116 correspondant est en mode portrait, et les bords 1161 longitudinaux si le panneau 116 est mode paysage) reçoivent chacun le marteau 118 de l'un des deux câbles 114 par lequel le panneau 116 correspondant est suspendu. Le poids d'un panneau 116 donné est alors repris par le panneau 116 supérieur ou le support 112.

Les pinces 130 disposées sur les bords 1161, 1162 disposés verticalement ne reçoivent pas de marteau 118.

Sous l'effet du poids du panneau 116, la surface des marteaux 118 coopère et est maintenue en butée contre la surface 1403 délimitant la portion semi-ovoïdale 1402 de la concavité 140 de la pince 130 correspondante, ce qui immobilise le câble 114 correspondant par rapport à la pince 130.

Les pinces 130 sont immobilisées dans leur logement 131 respectif par coopération de leurs faces obliques 132 avec les surfaces inclinées 1310 correspondantes du fait de l'orientation des faces obliques 131 et des surfaces inclinées 1310.

L'énergie électrique est transmise depuis la source E aux panneaux 116 et des panneaux 116 vers la source E via les câbles 114 conducteurs électriquement, les pinces 130 et les barrettes sur lesquelles sont disposés les éléments lumineux 132.

Plus précisément, pour un panneau 116 donné, l'énergie électrique est acheminée par l'un des câbles 114 réalisant la suspension du panneau 116, et est transmise à la pince 130 correspondante au niveau de la surface 1403. Elle est alors communiquée aux éléments lumineux 132 via les barrettes et les câbles électriques, qui acheminent également l'énergie électrique à la pince 130 située en regard sur l'autre bord 1161, 1162.

De la même manière, les deux autres pinces 130 recevant des marteaux 118 et les barrettes définissent un deuxième chemin pour le retour de l'énergie électrique depuis le panneau 116 vers les panneaux 116 supérieurs.

Pour l'insertion d'un marteau 118 dans une pince 130, le marteau 118 est approché de la tranche 1163 au niveau de la pince 130, et est présenté à la portion circulaire 1361 de la fente 136 de la pince 130 selon son axe de symétrie de révolution T. Puis il est inséré au travers de la fente 136. Le câble 114 portant le marteau 118 est alors déplacé dans la portion longitudinale 1362 de la fente 136, ce qui a pour effet de guider le marteau 118 le long de la surface de guidage 142 jusqu'à la concavité 140. Ce déplacement du marteau 118 le long de la surface de guidage convexe fait pivoter l'axe de symétrie de révolution T du marteau 118, qui est alors présenté à la portion tubulaire 1401 de la concavité 140 dans une position dans laquelle son axe de symétrie T est sensiblement horizontal (relativement à l'orientation de la Figure 8).

Le câble 114 est ensuite déplacé le long de son axe vers le haut jusqu'à la mise en butée du marteau 118 avec la surface 1403.

Inversement, pour ôter le marteau 118 d'une pince 130, le câble 114 doit être déplacé verticalement relativement au panneau 116 jusqu'à la sortie du marteau 118 de la concavité 140. Le câble 114 est alors translaté horizontalement de sorte que le marteau 118 vienne buter contre la surface de guidage 142 à sa sortie de la concavité 140. Puis le câble 114 est simultanément tracté vers le haut et translaté latéralement dans la portion longitudinale 1362, de sorte que le marteau 118 soit déplacé le long de la surface de guidage 142.

Du fait de la forme de la surface de guidage 142, le marteau 118 est alors pivoté lors de son déplacement, et est ainsi présenté à la portion circulaire 1361 selon son axe de symétrie de révolution T.

La surface de guidage 142, et le mouvement à la fois précis et simple qu'elle impose pour réaliser la sortie du marteau du logement central 138, a pour effet de prévenir la sortie intempestive des marteaux 118 des pinces 130, ce qui améliore la sécurité lors de la mise en place ou de la manipulation des panneaux 116.

En effet, en cas de sortie intempestive du marteau 118 de la concavité 140, par exemple en cas de choc, il est peu probable que le marteau 118 s'engage sur la surface de guidage 142 dès sa sortie de la concavité 140. Il n'aura alors pas pivoté et ne sera pas présenté à la fente 136 selon son axe de symétrie de révolution T, de sorte qu'il ne pourra sortir de la pince 130 du fait de sa forme ovoïdale.

Pour l'insertion d'un document 113 dans un panneau 116, l'utilisateur réalise la séparation de la plaque avant 122 de la plaque centrale 120 au niveau des bords 1161, 1162 sur lesquels sont situés les moyens de solidarisation réversible 128.

Dans l'exemple des Figures 6 et 7, il suffit alors d'écarter la plaque avant 122 de la plaque centrale 120, par exemple par traction relative de l'une par rapport à l'autre, ce qui a pour effet de rendre accessible la partie centrale 1160.

Le document peut alors être inséré aisément entre les plaques avant 122 et centrale 120 jusqu'à sa mise en butée contre les bandes adhésives 1261.

Comme on l'aura compris, préférentiellement, les panneaux 116 de l'ensemble 110 sont disposés de sorte que le bord 1161, 1162 supérieur du panneau 116 corresponde à l'un des deux bords 1161, 1162 au niveau duquel se trouvent des moyens de solidarisation réversible 128. Ceci a pour effet que les documents 113 insérés dans la partie centrale 1160 ne tombent pas du panneau 116 lorsque les plaques avant 122 et centrale 120 sont entrouvertes l'une par rapport à l'autre.

L'incorporation des pinces 130 dans les panneaux 116 a pour effet d'améliorer l'esthétisme des panneaux 116, particulièrement lorsque les plaques avant 122 et arrière 124 présentent un pourtour opaque.

Ceci a également pour conséquence que le fait de pourvoir les panneaux 116 de huit pinces 130 à raison de deux par bord 1161, 1162 n'est pas dommageable pour l'esthétisme des panneaux.

Cette caractéristique a pour effet que chaque panneau 116 dispose de deux modes d'affichage - un mode paysage et un mode portrait - par opposition aux panneaux de l'état de la technique ne disposant que d'un mode d'affichage défini lors de leur construction.

Pour un panneau 116 donné, le mode d'affichage des panneaux 116 voisins est alors rendu indifférent, particulièrement lorsque les pinces 130 sont toutes espacées de l'autre pince 130 du même bord 1161, 1162 de la même distance. En effet, cette dernière caractéristique a pour effet que les câbles 114 ne sont soumis à aucune contrainte en flexion ou torsion après passage des panneaux immédiatement supérieur ou immédiatement inférieur d'un mode d'affichage à un autre.

En outre, l'accrochage des panneaux 112 est sûr du fait de la configuration des pinces 130, des logements 131 et des marteaux 118.

Plus spécifiquement, la forme ovoïdale des marteaux 118 et la surface de guidage 142 préviennent la sortie intempestive des marteaux 118 des pinces 130.

En outre, la forme trapézoïdale des pinces 130 et l'orientation de leurs surfaces obliques 132 dans les logements 131 empêche la sortie des pinces 130 de leur logement 131 et le décrochage des panneaux 116.

Enfin, la disposition des moyens de solidarisation réversible 128 et irréversible 126 le long de deux bords successifs facilite la mise en place des documents 113.

Ceci est particulièrement vrai en comparaison des ensembles d'affichage de l'état de la technique dans lesquels les panneaux sont solidarisés irréversiblement au moins partiellement sur trois bords consécutifs. En effet, dans ce cas de figure, l'écartement des plaques avant 122 et centrale 120 l'une de l'autre est moins important, ce qui rend difficile l'insertion des documents 113.

En variante, en référence à la Figure 10, une ou plusieurs des pinces 130 présentent une forme générale parallélépipédique présentant deux épaulements 148 ménagés de part et d'autre de la face externe 134.

Dans l'exemple de la Figure 10, les épaulements 148 sont ménagés aux extrémités longitudinales de la face externe 134.

Les faces obliques 132 sont délimitées par les épaulements 148 et sont inclinées par rapport à la face externe 134.

Plus précisément, dans le cadre de cette variante, les faces obliques 132 sont parallèles à la face externe 134, les angles formés entre les vecteurs normaux à ces faces étant nuls. Les surfaces inclinées 1310 des logements 131 adaptés pour la réception des pinces 130 présentant cette forme sont orientées vers la partie centrale 1160 du panneau 116 correspondant.

Comme précédemment décrit, cette disposition des faces obliques 132 et leur coopération avec les surfaces inclinées du logement 131 correspondant a pour effet d'augmenter la sûreté de la suspension des panneaux 116 de l'ensemble 110 en s'opposant à la sortie des pinces 130 de leur logement 131.

En variante (non représentée), les pinces 130 présentent une profondeur sensiblement égale à l'épaisseur de la plaque centrale 120. Dans cette variante, les logements 131 correspondants sont alors débouchant au travers de la plaque centrale 120.

En variante, en référence à la Figure 11, la plaque arrière 124 est fixée à la plaque centrale de la même manière que la plaque avant 122.

Plus spécifiquement, les moyens de solidarisation irréversible 126 comprennent des bandes adhésives 1261 fixées sur la face arrière de la plaque centrale 120 le long de deux bords consécutifs. Ces bords sont par exemple les mêmes deux bords que ceux au niveau desquels la plaque avant 122 est solidarisée irréversiblement à la plaque centrale 120.

En outre, les moyens de solidarisation réversible 1281 comprennent des aimants 1281 portés par la plaque arrière 124 au niveau de deux bords consécutifs. Ces deux bords sont par exemple les mêmes deux bords que ceux au niveau desquels la plaque avant 122 est solidarisée réversiblement à la plaque centrale 120.

Les aimants 1281 portés par la plaque arrière 124 sont en regard de ceux portés par la plaque centrale 120.

Les aimants 1281 portés par la plaque centrale 120 présentent une profondeur légèrement inférieure à l'épaisseur de la plaque centrale 120 et sont engagés dans des orifices de réception 1282 borgnes respectifs au fond de chacun desquels est ménagée une lumière 1283 débouchant sur la plaque arrière 124.

La présence des lumières 1283 a pour effet de limiter l'atténuation de l'attraction des aimants 1281 portés par les plaques centrale 120 et arrière 124 du fait de l'épaisseur de matière entre le fond des orifices de réception 1282 et la plaque arrière 124.

A noter que les aimants 1281 ont été représentés sur la Figure 11 comme saillants de leur plaque respective, mais qu'en pratique, les aimants 1281 affleurent la surface de la plaque correspondante.

Cette variante est avantageusement mise en oeuvre afin de disposer de panneaux présentant deux faces selon lesquelles la présentation des documents peut être réalisée.

Préférentiellement, les couleurs des plaques avant 122 et arrière 124 sont alors différentes.

En variante, en référence à la Figure 12, au moins l'une des pinces 130 comprend deux oreilles 150 respectivement solidaires de l'une des faces obliques 132 et s'étendant latéralement à partir de la face oblique 132 correspondante.

Dans l'exemple de la Figure 12, les oreilles 150 sont respectivement venues de matière avec l'une des zones de matière 146.

Chaque oreille 150 présente une profondeur inférieure à la profondeur de la pince 130, par exemple une profondeur valant environ la moitié de la profondeur de la pince 130.

En outre, chaque oreille 150 présente une forme de languette comportant une surface plane 1501 sensiblement parallèle aux parois latérales 135 et opposée à la face latérale 135 destinée à affleurer la plaque avant 120.

De façon complémentaire, les logements 131 comprennent chacun deux dépressions s'étendant latéralement à partir des surfaces inclinées 1310 et de forme complémentaire des oreilles 150. Les dépressions sont situées à une distance de la face de la plaque centrale 120 correspondante sensiblement égale à la distance entre la paroi latérale 135 de la pince 130 destinée à affleurer la surface de la plaque centrale 120 et la surface plane 1501.

Les dépressions d'un logement 131 donné reçoivent chacune une oreille 150 une fois la pince 130 insérée dans le logement 131.

La présence des oreilles 150 et leur coopération avec les dépressions dans les logements 131 ont pour effet de faciliter la mise en place et l'ajustement de la position des pinces 130 dans les logements 131, ainsi que de garantir la disposition affleurante des pinces 130 relativement à la plaque centrale 120.

En effet, lors de la construction des panneaux 116 selon cette variante de l'invention, chaque pince 130 est emmanchée dans un logement 131 jusqu'à la mise en butée des oreilles 150 de la pince 130 avec les dépressions du logement 130.

Les oreilles 150 et les dépressions s'opposent alors au pivotement de la pince 130 autour de son axe central lors de son insertion dans le logement 131, ce qui se produit par exemple lorsque l'effort appliqué à la pince 130 n'est pas parfaitement centré sur l'axe central de la pince.

En outre, la mise en butée des oreilles 150 avec les dépressions implique que la paroi latérale 135 de la pince 130 se situe bien au niveau de la surface de la plaque centrale 120 qu'elle est destinée à affleurer.

L'affleurement de la paroi latérale 135 avec la surface de la plaque centrale 120 est alors ajustable en pressant notamment sur les oreilles 150 de la pince 150.

Dans un autre mode de réalisation de cette variante, les oreilles 150 sont solidaires d'une face quelconque de la pince 130, à l'exception des parois latérales 135. Ceci empêcherait en effet le bon affleurement de la pince 130 avec la plaque centrale 1120. Les oreilles 150 s'étendent alors à partir de la pince 130 dans une direction opposée à la pince. La forme des logements 131 est adaptée en conséquence.

Dans d'autres modes de réalisation, la pince 130 comprend une ou plus de deux oreilles 150. La forme des logements 131 est alors adaptée en conséquence.

Dans une variante de réalisation, chaque panneau 116 comporte le long de des deux bords longitudinaux 1161 des pinces130 qui ne sont pas conductrices électriquement, et comportent le long de des deux bords transversaux 1162 des pinces130 qui sont conductrices électriquement. Les pinces non conductrices peuvent être utilisées pour la fixation des panneaux à des supports tels que des câbles ou des barres. Les pinces conductrices sont utilisées pour amener le courant électrique aux éléments lumineux 132.

Inversement, les pinces non conductrices peuvent être disposées le long des bords transversaux et les pinces conductrices le long des bords longitudinaux.

De préférences, les pinces non conductrices et les pinces conductrices sont prévues pour être extraites hors de leurs logements 131, de façon à pouvoir modifier leurs positions sur chaque panneau et ainsi modifier à volonté l'orientation du panneau.

Le troisième aspect de l'invention va maintenant être décrit, en référence aux Figures 13 à 18.

Dans ce qui suit, les termes « inférieur », « supérieur » et « vertical » sont utilisés en référence aux Figures et non de façon limitative.

En référence à la Figure 13, l'ensemble d'affichage lumineux 210 selon l'invention, ci-après ensemble 210, est destiné à réaliser l'affichage lumineux de documents 211. Il est destiné à être suspendu verticalement.

L'ensemble 210 comprend au moins un câble 212 conducteur électriquement, au moins un panneau d'affichage 214, ci-après panneau 214, et une source 216 d'énergie électrique destinée à alimenter les panneaux 214 en énergie électrique. En outre, il comprend un support 217 pour la suspension de l'ensemble 210.

Chaque câble 212 comprend deux marteaux 218 fixés respectivement à l'une et l'autre de ses extrémités et propres à coopérer avec un logement que comprennent des pinces fixées aux panneaux 214.

Dans l'exemple de la Figure 13, l'ensemble 210 est agencé verticalement et les panneaux 214 sont superposés. Un panneau 214 donné est alors suspendu au panneau 214 immédiatement supérieur via quatre câbles 212, le poids d'un panneau 214 donné étant entièrement repris par le panneau 214 immédiatement supérieur.

En référence aux Figures 13 et 14, chaque panneau 214 comprend une pluralité d'éléments lumineux 220, une plaque centrale 222 dans laquelle sont arrangés les éléments lumineux 220 ainsi que deux plaques secondaires 224 destinées à être fixées à la plaque centrale 222 parallèlement et de part et d'autre de celle-ci.

En outre, chaque panneau 214 comporte quatre pinces 228 conductrices électriquement et chacune propres à coopérer avec au moins un câble 212.

Les éléments lumineux 220 sont propres à éclairer le ou les documents 211 que le panneau est destiné à éclairer. Pour ce faire, les éléments lumineux 220 sont disposés sur des barrettes (non représentées) orientées vers le centre du panneau 214 et raccordées électriquement entre elles. Ces barrettes sont disposées dans une rainure extrudée ménagée dans le pourtour de la plaque centrale 222.

Dans l'exemple des Figures 13 et 14, les éléments lumineux 220 sont des diodes électroluminescentes.

La plaque centrale 222 et les plaques secondaires 224 sont translucides et réalisées à partir et sont réalisées à partir de polyméthacrylate de méthyle, aussi connu sous le nom de PMMA.

Les plaques centrale 222 et secondaires 224 présentent des dimensions sensiblement égales. Dans l'exemple des Figures 13 et 14, elles présentent toutes une forme généralement rectangulaire.

Comme indiqué précédemment, la plaque centrale 222 présente une rainure extrudée ménagée sur son pourtour pour la réception des éléments lumineux 220. En outre, la plaque centrale 222 présente un traitement de surface propre à renvoyer la lumière émise par les éléments lumineux 220 vers les plaques secondaires 224, ce qui améliore l'éclairage du ou des documents 211.

Pour l'affichage d'un document 211 par le panneau 214, celui-ci est inséré entre l'une des plaques secondaires 224 et la plaque centrale 222, de sorte que la fixation des plaques les unes aux autres induise l'immobilisation du document 211 dans le panneau 214.

Les plaques centrale 222 et secondaires 224 sont simultanément fixées les unes aux autres, par exemple par vissage. L'un ou les deux plaques secondaires 224 présentent une couche de peinture opaque sur son/leur pourtour et visant à masquer un dispositif électrique que comprend le panneau 214 ainsi que les barrettes ménagées dans le panneau 214.

Chaque panneau 214 présente au moins deux bords 230 opposés l'un à l'autre, sur chacun desquels sont agencées deux des quatre pinces 228 que comprend le panneau 214.

Dans l'exemple de la Figure 13, chaque panneau 214 présente une forme générale rectangulaire et comprend quatre bords 230 opposés deux à deux.

En outre, chaque panneau 214 comprend un dispositif électrique (non représenté) pour l'acheminement de l'énergie électrique transitant par les câbles 212 via lesquels le panneau 214 est raccordé à un panneau 214 amont ou à la source 216 à destination des éléments lumineux 220.

A cet effet, le dispositif électrique comprend deux raccords électriques (non représentés) raccordant chacun l'une des pinces 228 d'un même bord 230 aux barrettes. En pratique, chaque raccord est d'une part connecté à la barrette en question, et d'autre part à un tube fileté conducteur électriquement au contact de la pince 228 considérée et via lequel la pince 228 est fixée au panneau 214.

Les pinces 228 sont chacune fixées au panneau 214 et coopèrent avec deux câbles 212 dont l'un pour la suspension du panneau 212 au panneau 212 amont et l'autre pour la suspension du panneau 212 aval au panneau 212. En outre, elles sont propres à transférer l'énergie électrique entre les câbles 212 qui y sont engagés et le dispositif électrique.

A cet effet, chaque pince 228 est réalisée à partir d'un matériau conducteur, par exemple de l'aluminium, de l'acier inoxydable ou du cuivre.

En référence à la Figure 15, chaque pince 228 présente une forme générale cylindrique et comprend une rainure 232 longitudinale et traversante qui délimite deux portions 234 de la pince 228.

Dans l'exemple de la Figure 15, chaque pince 228 présente une hauteur selon son axe comprise entre 25 et 30 mm, et valant avantageusement 28 mm, et une diamètre compris entre 12 et 17 mm, et valant avantageusement 14 mm.

La rainure 32 est destinée à être engagée sur l'un des bords opposés 230 du panneau 214 de sorte que les portions 234 s'engagent de part et d'autre du bord 230.

Un orifice de réception d'un organe de fixation est ménagé dans chacune des portions 234, les deux orifices se faisant face, seul l'un des orifices de fixation étant traversant. Comme indiqué précédemment, un tube fileté (non représenté) conducteur électriquement et solidaire de la plaque centrale 222 est engagé dans les orifices de fixation.

Pour la fixation d'une pince 228 à un bord 230, l'organe de fixation est inséré puis vissé dans le tube fileté engagé dans les orifices de fixation en regard l'un de l'autre, de sorte que les portions 234 soient plaquées sur le bord 230 du panneau 214.

Chaque pince 228 présente également un logement 236 débouchant à l'extrémité de la pince 228 et de forme cylindrique, ainsi qu'un capuchon 237 pour l'obturation du logement 236.

Le logement 236 est propre à recevoir deux marteaux 218 pour la fixation de la pince 228 par rapport aux câbles 212 aux extrémités desquels sont fixés les marteaux 218, et présente un filetage (non représenté) à proximité de l'extrémité de la pince 228.

Chaque pince 228 comprend deux fentes arquées 238 ménagées dans la paroi du logement 236 propres à recevoir chacune un câble 212 muni d'un marteau 218 et à autoriser le coulissement du câble 212 dans la fente arquée 238 correspondante pour le débattement du câble 212 et la modification de la position angulaire de la pince 228 par rapport au câble 212 correspondant.

Les deux fentes arquées 238 de chaque pince 228 sont agencées en regard l'une de l'autre dans la paroi du logement 236, c'est-à-dire sont diamétralement opposées, et présentent la même orientation que la rainure 232, de sorte qu'une fois la pince fixée à un panneau 214, les fentes arquées 238 soient orientées selon le plan du panneau 214.

Chaque fente arquée 238 comprend une portion longitudinale 2381 débouchant sur l'extrémité du logement 236 et de la pince 228, ainsi qu'une portion arquée 2382 débouchant en son centre sur la portion longitudinale 2381. Les deux portions 2381, 2382 présentent des dimensions complémentaires de celles des câbles 212.

La portion arquée 2382 présente en outre une largeur angulaire comprise entre 30 ° et 60°, et valant par exemple 45°.

Pour la fixation d'un câble 212 à une pince 228, l'un des marteaux 218 du câble 212 est présenté à l'extrémité du logement 236, le câble 212 étant présenté à la portion longitudinale 2381 de l'une des fentes arquées 238.

Le marteau 218 est alors introduit dans le logement 236 puis déplacé selon la direction longitudinale de la pince 228 jusqu'à ce que le câble 212 débouche sur la portion arquée 2382 de la fente 238. Le câble 212 est alors apte à coulisser dans la portion arquée 2382 pour la rotation relative du panneau 214 par rapport au câble 212, le marteau 218 étant plaqué contre la surface interne du logement 236.

En effet, sous l'effet de son poids, du poids du câble 212 et/ou du panneau 214 auquel le câble 212 auquel il appartient est fixé par son autre extrémité, une fois relâché, le marteau 218 est plaqué contre la surface interne du logement 236, fixant ainsi la position de la pince 228 le long du câble 212 correspondant.

Les quatre pinces 228 d'un panneau 214 sont disposées sur le panneau 214 à raison de deux pinces 228 par bord 230 opposé.

Préférentiellement, lorsque les panneaux 214 sont rectangulaires, les pinces sont disposées sur les bords 230 opposés latéraux, de sorte que les câbles ne passent pas devant les panneaux 214, ce qui rendrait difficile leur lecture. Les pinces situées sur un même bord 230 sont alors disposées en regard des pinces 228 situées sur l'autre bord 230, de sorte que deux pinces 228 présentent une même hauteur (relativement à la verticale) supérieure à la hauteur des deux autres pinces 228.

Dans ce qui suit, parmi les deux pinces 228 situées sur un bord 230 donné d'un panneau 214, la pince 228 qui présente la hauteur maximale sera décrite comme la pince supérieure, l'autre pince 228 étant qualifiée d'inférieure, les pinces supérieures/inférieures désignant respectivement les deux pinces 228 de hauteur supérieure/inférieure parmi les quatre pinces 228 du panneau 214.

Le logement 236 et la fente arquée 238 de chacune des pinces 228, ainsi qu'un marteau 218 et un câble 212 portant le marteau 218 et insérés respectivement dans le logement 236 et la fente 238 définissent une liaison 240 du panneau 214 au câble 212.

Selon l'invention, chaque liaison 240 réalise ainsi la liaison d'une pince 228 à un câble 212 et autorise la rotation relative du câble 212 par rapport à la pince 228.

L'inclinaison entre le plan du panneau 214 et le câble 212 considéré est repérée par un angle θ représenté sur la Figure 16, le câble 212 étant tendu verticalement sous l'effet du poids du ou des panneaux 214 aval.

Chaque panneau 214 est ainsi suspendu au panneau 214 amont via des liaisons 240 pivot, de sorte que la rotation du panneau 214 par rapport aux quatre câbles 240 réalisant sa suspension au panneau 214 amont est autorisée (ou par rapport aux deux câbles 212 qui réalisent sa suspension au support 217, comme on va le voir) et donc sa rotation relativement à la verticale l'est également.

Préférentiellement, toutes les liaisons 240 que comprennent les panneaux 214 sont des liaisons pivot, de sorte que chaque panneau est propre à pivoter par rapport aux quatre câbles 212 qui en réalisent la suspension au panneau 212 amont, et donc à pivoter par rapport à la verticale de l'ensemble 210.

En référence aux Figures 13 et 16, chaque panneau 214 présentant un panneau 214 aval comprend huit liaisons 240 pivot, chaque pince 228 du panneau 214 étant comprise dans deux liaisons 240 réalisant respectivement la liaison de la pince 228 en question à un câble 212 pour la suspension dudit panneau 214 au panneau 214 amont ou au support 217 et la liaison de la pince 228 en question à un câble 212 pour la suspension d'un panneau 214 aval audit panneau 214.

Le capuchon 237 de chaque pince 228 est propre à être engagé dans l'extrémité débouchante du logement 236 pour en réaliser l'obturation.

A cet effet, le capuchon 237 comprend une première portion cylindrique de diamètre sensiblement égal à celui de la pince 228 et une deuxième portion filetée de diamètre sensiblement égal à celui du logement, de même axe que la première portion et solidaire de la première portion. Pour l'obturation du logement 236 ou son ouverture, la deuxième portion est vissée, respectivement dévissée de l'extrémité du logement 236.

Le support 217 est destiné à réaliser la suspension du premier panneau 214. A cet effet, le support 217 est agencé au dessus du premier panneau 214 et comprend une poutre.

La suspension du premier panneau 214 est réalisée via deux câbles 212 de même longueur et passés autour du support 217. Les câbles 212 ne sont pas immobilisés par rapport au support, ce qui permet de modifier l'inclinaison verticale des panneaux 214, comme on le verra par la suite.

Chacun des câbles 212 coopère avec les pinces 228 supérieure et inférieure d'un même bord 230 opposé du premier panneau 214.

La source 216 est propre à alimenter les panneaux 214 en énergie électrique pour le fonctionnement des éléments lumineux 220 et donc de l'ensemble 210.

A cet effet, la source 216 est raccordée aux câbles 212 qui réalisent la suspension du premier panneau 214 au support 217, et délivre une énergie électrique à très basse tension.

En référence aux Figures 13 à 16, le fonctionnement de l'ensemble 210 selon l'invention va maintenant être décrit.

Lors du fonctionnement de l'ensemble 210, la source 216 transfère de l'énergie électrique au premier panneau 214 via les câbles 212 qui suspendent ce dernier au support 217.

Les marteaux 218 et les pinces 228 étant conducteurs électriquement, l'énergie électrique est à la fois acheminée au dispositif électrique du premier panneau 214 puis aux éléments lumineux 220, ainsi qu'aux câbles 212 réalisant la suspension du panneau 214 aval au premier panneau 214.

De la même manière, le dispositif électrique du panneau 214 aval est alimenté en énergie électrique et ses éléments lumineux 220 le sont aussi, et l'énergie électrique transite via les marteaux 218 insérés dans les pinces 228 de ce panneau 214 aval jusqu'au panneau 214 qui est suspendu à lui. L'énergie électrique transite ainsi depuis la source 216 vers les panneaux 214 de l'ensemble 210 en empruntant les câbles 212 réalisant la suspension des panneaux les uns aux autres.

En pratique, les câbles 212 et les dispositifs électriques des panneaux 214 définissent au moins deux voies de transit pour l'énergie électrique, de sorte que celle-ci est à la fois acheminée vers les panneaux 214 depuis la source 216, et évacuée des panneaux 214 en direction de la source 216.

En outre, l'inclinaison des panneaux 214 par rapport à la verticale est modifiable comme suit.

Préférentiellement, pour chaque panneau 214 présentant un panneau 214 amont, les deux câbles 212 étant insérés dans les pinces 228 supérieures du panneau 214 sont de même longueur, ce qui a pour effet de prévenir le basculement latéral dudit panneau, ce qui rendrait malaisée sa lecture.

Dans la mesure où les deux câbles 212 réalisant la suspension du premier panneau 212 au support 217 sont de même longueur, la hauteur des pinces 228 supérieures du premier panneau 214 est déterminée par la longueur I₁ de câble 212 entre la pince 228 supérieure et le support 217, ce qui fixe également la valeur des angles θ entre le plan du panneau 214 et chacun des câbles 212 considérés.

En raccourcissant la longueur I₁ du câble 212 entre la pince 228 supérieure du premier panneau 214 et le support 217, par exemple en faisant glisser manuellement les câbles 212 autour du support 217, on augmente la hauteur des pinces 228 supérieures et on diminue simultanément la hauteur des pinces 228 inférieures vers le bas, ce qui tend à aligner le panneau 214 avec la verticale.

Au cours de ce déplacement du premier panneau 214, les deux extrémités des deux câbles 212 glissent dans leur fente arquée 238 respective, de sorte que l'inclinaison du premier panneau 214 par rapport aux deux câbles 212 réalisant sa suspension au support 217 est modifiée.

Dans la mesure où tous les câbles 212 de l'ensemble 210 ont des longueurs fixes, cette tendance à l'alignement du premier panneau 212 avec la verticale se propage de panneau 214 en panneau 214. Lors d'un raccourcissement de la longueur I₁, les pinces 228 des différents panneaux 214 qui sont situées sensiblement à l'aplomb des pinces 228 supérieures du premier panneau 214 sont simultanément tirées vers le haut, et les pinces inférieures 228 vers le bas.

A noter qu'en fonction de la longueur des câbles 212 raccordant un panneau donné au panneau 214 amont, un pince 228 d'un panneau 214 donnée située à l'aplomb d'une pince 228 supérieure du panneau 214 amont peut correspondre à une pince 228 inférieure pour ledit panneau 214.

Ceci se traduit par une modification simultanée de l'inclinaison de tous les panneaux 214 par rapport à la verticale.

L'inclinaison des panneaux 214 de l'ensemble 210 est alors simultanément modifiable via la sélection de la longueur I₁ de la portion des câbles 212 située entre la pince 228 supérieure dans laquelle ils sont engagés et le support 217 et réalisant la suspension du premier panneau 214 au support 217, toute modification de l'inclinaison d'un panneau donné donnant lieu au débattement relatif des quatre câbles qui en réalisent la suspension au panneau 214 amont dans les fentes arquées 238 correspondantes. Ceci a pour effet que les câbles 212 de l'ensemble 210 demeurent disposés sensiblement verticalement sous l'effet du poids des panneaux 214 aval lorsque l'inclinaison des panneaux 214 est modifiée.

L'inclinaison relative d'un panneau 214 à un autre panneau 214 est alors modifiable via la sélection de la longueur des quatre câbles 212 réalisant la suspension du panneau 214 aval au panneau 214 amont parmi ces deux panneaux 214.

En allongeant ou diminuant la longueur des deux câbles 212 insérés dans les pinces 228 inférieures ou supérieures réalisant la suspension d'un panneau donné 214 au panneau 214 amont, la hauteur des pinces 228 correspondantes est diminuée, ce qui, toute chose restant égale par ailleurs, tend à aligner le panneau 214 avec la verticale sans que l'inclinaison du panneau 214 amont ne soit modifiée. Préférentiellement, lorsque la longueur d'un câble 212 réalisant la suspension d'un panneau 214 au panneau 214 amont est modifiée, la longueur du câble 212 inséré dans la pince 228 en regard dans le bord 230 opposé est également modifiée, de sorte que le panneau 214 ne bascule pas latéralement.

Avantageusement, les longueurs des quatre câbles 212 réalisant la suspension d'un panneau 214 à un autre sont égales, ce qui a pour effet que les deux panneaux 214 demeurent parallèles entre eux lorsque la longueur I₁ est modifiée, c'est-à-dire que l'inclinaison de tous les panneaux 214 par rapport à la verticale est modifiée.

Comme indiqué précédemment, du fait que la liaison 240 entre une pince 228 et un câble 212 donné soit une liaison pivot, la rotation relative de la pince 228 par rapport au câble est autorisée.

La rotation du panneau 214 auquel sont attachées les pinces 228 par rapport à la verticale est ainsi rendue possible.

La structure simple de ces liaisons 240 - et notamment le verrouillage du mouvement relatif des marteaux 218 par rapport aux pinces 228 et donc des câbles 212 par rapport aux panneaux 214 - rend alors adaptable simultanément l'inclinaison de tous les panneaux 214 dont les liaisons 240 sont des liaisons pivot via la modification de la seule disposition des câbles 214 réalisant la suspension du premier panneau 214 de l'ensemble 210.

En outre, l'inclinaison relative entre deux panneaux 214 est adaptable via le remplacement des câbles 212 raccordant l'un à l'autre par des câbles 212 de longueur différente, ce qui ne nécessite pas d'outil pour être réalisé.

En variante, l'ensemble 210 ne comprend qu'un seul panneau 214.

En variante, l'ensemble 210 comprend plus de deux panneaux, par exemple trois panneaux, ou encore comprend un nombre important de panneaux, par exemple un nombre de panneaux supérieur à quatre.

En variante, le premier panneau 214 est fixé au support par quatre câbles 212 indépendants raccordés au support, au lieu de deux câbles 212 enroulés autour dudit support 217. En outre, le support 217 comprend des moyens d'enroulement (non représentés) des quatre câbles 214 autour du support 217 pour la modification de la longueur de ces quatre câbles entre leur pince 228 respective sur le premier panneau 214 et le support 217.

Les moyens d'enroulement permettent ainsi de modifier l'inclinaison des panneaux 214 de l'ensemble sans avoir à faire glisser les câbles manuellement autour du support 217.

En variante, en référence aux Figures 17 et 18, l'ensemble 210 comprend deux poulies 240 pour la suspension du premier panneau 214 au support 217, ainsi que deux câbles 241 électriquement conducteurs et portant chacun un marteau 218 à l'une de leurs extrémités.

En référence à la Figure 17, chaque poulie 240 comprend une embase 242 et un bouchon 244.

L'embase 242 est de forme générale cylindrique et présente, sur une partie de son épaisseur, un évidement 246 de forme générale triangulaire dans lequel est ménagée une languette 248.

L'évidement 246 présente un sommet 252 arrondi situé à proximité de la périphérie de l'embase 242. Une dépression hémisphérique 254 pour la réception d'un marteau 218 est ménagée dans la surface de l'embase 242 au niveau du sommet 252. Un orifice 256 est disposé dans l'alignement du sommet 252 et est destinée au passage du câble 241 portant le marteau 218.

La languette 248 présente un sommet arrondi 250 et délimite une rainure 258 en U dans l'évidement 248. La languette 248 présente une mortaise 254 cylindrique située sensiblement au centre de l'embase 242.

Le bouchon 244 est de forme complémentaire de celle de l'embase 242 et comprend un tenon 260 en son milieu destiné à être engagé dans la mortaise 254 pour obturer la poulie 240, ainsi qu'un rebord 261.

L'embase 242 et le bouchon 244 des poulies 240 sont par exemple réalisés à partir d'aluminium, de cuivre ou d'acier inoxydable par usinage ou moulage.

En référence à la Figure 18, lors du fonctionnement de l'ensemble 210 selon cette variante, chaque poulie 240 est suspendue au support 217 au moyen d'un câble 241 engagé passé dans l'orifice 256 de la poulie 240 correspondante, et dont le marteau 218 est reçu dans la dépression hémisphérique 254. Le marteau 218 bute contre la surface délimitée par l'évidement 248 au voisinage de l'orifice 256, de sorte que la position relative du câble 241 et de la poulie 240 est fixe.

Les câbles 241 sont alors raccordés au support 217 en leur extrémité dépourvue de marteau 218, par exemple au moyen d'un dispositif tel que décrit dans le document FR 2945385 A1.

Les deux câbles 212 du premier panneau 214 sont respectivement engagés dans la rainure 258 de l'une des poulies 240, et coopèrent en butée avec le sommet 250 de la languette 248 correspondante.

Le rebord 261 du bouchon 244 de chaque poulie 240 plaque le câble 212 correspondant contre la surface de l'évidement 246 pour immobiliser tout coulissement du câble 212 dans la rainure 258, de sorte que l'inclinaison du premier panneau 214 et donc des panneaux de l'ensemble 210 est fixée lorsque le bouchon 244 obture la poulie 240.

Pour modifier l'inclinaison des panneaux 214, on ôte le bouchon 244 des deux poulies 240, et on fait coulisser les câbles 212 du premier panneau 214 dans la rainure 258 correspondante de façon à modifier la longueur I₁, par exemple en déplaçant la partie inférieure ou supérieure du panneau 214.

Cette variante selon l'invention permet de prévenir toute usure du support 217 liée à la coopération et au coulissement des câbles 212 autour du support 217.

En outre, la coopération du bouchon 244 avec l'embase 242 en position obturée de la poulie 240 a pour effet de prévenir tout coulissement des câbles 212 du premier panneau 214 dans les poulies 240 et ainsi prévenir toute modification intempestive de l'inclinaison des panneaux 214 de l'ensemble 210.

## Revendications

1. Ensemble d'affichage lumineux comprenant :
- au moins un câble (14) conducteur électriquement,
- au moins deux panneaux d'affichage (12) raccordés l'un à l'autre via le au moins un câble (14), chaque panneau d'affichage (12) comprenant des éléments lumineux (18), et
- une source d'énergie électrique (16) alimentant en énergie électrique les éléments lumineux (18) des au moins deux panneaux d'affichage (12) et située en amont des panneaux d'affichage (12), deux panneaux d'affichage (12) successifs définissant un panneau d'affichage (14) amont et un panneau d'affichage (14) aval relativement à la source d'énergie électrique (16),
chaque panneau d'affichage (12) comprenant un dispositif de transmission (28) pour la transmission de l'énergie électrique à travers ledit panneau (12), de sorte qu'un panneau (12) donné est raccordé électriquement à la source d'énergie électrique via le dispositif de transmission (28) du panneau d'affichage (12) amont,
**caractérisé en ce que** chaque panneau d'affichage (12) comprend au moins deux pinces (26) conductrices électriquement respectivement propres à verrouiller un câble (14) audit panneau d'affichage (12) et respectivement situées sur l'un de deux bords (30) opposés du panneau d'affichage (12).

2. Ensemble selon la revendication 1, **caractérisé en ce que** le dispositif de transmission (28) de chaque panneau d'affichage (12) comprend une piste (38) conductrice électriquement s'étendant entre les deux pinces (26) via laquelle l'énergie électrique transite de l'une desdites pinces (26) à l'autre.

3. Ensemble selon la revendication 1 ou la revendication 2, **caractérisé en ce qu'**il est agencé verticalement, chaque panneau d'affichage (12) étant suspendu au panneau d'affichage (12) amont au seul moyen d'au moins un câble (14), le poids d'un panneau d'affichage (12) donné étant porté par le panneau d'affichage (12) amont, au moins deux panneaux d'affichage (12) suspendus l'un à l'autre présentant chacun une forme générale sensiblement rectangulaire, lesdits deux panneaux d'affichage (12) présentant des largeurs respectives différentes l'une de l'autre.

4. Ensemble selon l'une quelconque des revendications précédentes, **caractérisé en ce que** chaque câble (14) comprend deux marteaux (40) conducteurs électriquement respectivement portés par l'une et l'autre des extrémités dudit câble (14), chaque panneau d'affichage (12) comprenant au moins une pince (26) électriquement conductrice, chaque pince (26) comprenant un logement (36) fermé et une fente (34) pour l'introduction d'un marteau (40) dans le logement (36).

5. Ensemble selon la revendication 4, **caractérisé en ce que** chaque marteau (40) présente une forme ovoïde ayant un unique axe de symétrie de révolution (T-T') et **en ce que** chaque fente (34) présente une portion (42) ayant des dimensions sensiblement égales à celles de la section maximale (S) dudit marteau (40) selon son axe de symétrie de révolution (T-T').

6. Ensemble selon l'une quelconque des revendications précédentes, **caractérisé en ce qu'**il comprend au moins deux panneaux d'affichage (63, 64) amont et au moins un panneau d'affichage (65) aval, le panneau d'affichage (65) aval étant raccordé à chacun des deux panneaux d'affichage (63, 64) amont par au moins un câble (14), le panneau d'affichage aval (65) étant raccordé électriquement à la source d'énergie électrique (16) via les dispositifs de transmission (28) des deux panneaux d'affichage (63, 64) amont, la source d'énergie électrique (16) présentant une borne de polarité positive (70) et une borne de polarité négative (72), le panneau d'affichage aval (65) étant raccordé électriquement à la borne de polarité positive (70) de la source d'énergie électrique (16) via le dispositif de transmission (28) de l'un des deux panneaux d'affichage (63, 64) amont, et étant raccordé électriquement à la borne de polarité négative (72) de la source d'énergie électrique (16) via le dispositif de transmission (28) de l'autre des deux panneaux d'affichage (63,64) amont.

7. Ensemble selon l'une quelconque des revendications précédentes, **caractérisé en ce que** chaque panneau d'affichage (116) comprend une tranche (1163), et au moins une pince (130) conductrice électriquement présentant une face externe (134) dans laquelle une fente (136) pour la réception de l'un des au moins un câble (114) est ménagée, au moins l'une des pinces (130) de l'un des au moins un panneau d'affichage (116) est logée dans ledit panneau d'affichage (116), la face externe (134) de la pince (130) étant sensiblement alignée avec la tranche (1163) du panneau d'affichage (116), la fente (136) étant orientée vers l'extérieur du panneau d'affichage (116) et étant accessible depuis l'extérieur du panneau d'affichage (116).

8. Ensemble selon la revendication 7, **caractérisé en ce que** chaque pince (130) de chaque panneau d'affichage (116) est logée dans le panneau d'affichage correspondant (116), la face externe (134) de chaque pince (130) étant sensiblement alignée avec la tranche (1163) du panneau d'affichage (116) correspondant, la fente (136) étant orientée vers l'extérieur du panneau d'affichage (116) et étant accessible depuis l'extérieur du panneau d'affichage (116).

9. Ensemble selon la revendication 8, **caractérisé en ce que** le ou chaque panneau d'affichage (116) présente une forme sensiblement rectangulaire, chaque panneau d'affichage (116) comprenant huit pinces (130) incorporées au panneau d'affichage (116) et disposées dans le panneau d'affichage (116) à raison de deux pinces par bord (1161, 1162).

10. Ensemble selon l'une quelconque des revendications 7 à 9, **caractérisé en ce que** la ou l'une au moins parmi les pinces (130) logées dans le panneau d'affichage (116) correspondant présente deux faces obliques (132) inclinées par rapport à la face externe (134) de la pince correspondante et est reçue dans un logement (131) de réception de forme complémentaire dans le panneau d'affichage (116) correspondant, les vecteurs normaux (*̅m̅*̅, *̅n̅*̅) respectivement à l'une et l'autre des faces obliques (132) de ladite pince (130) étant orientés vers l'extérieur du panneau d'affichage (116), la pince (130) étant immobilisée dans son logement (131) par coopération en butée de ses faces obliques (132) avec des surfaces inclinées (1310) délimitant ledit logement (131).

11. Ensemble selon l'une quelconque des revendications 7 à 10, **caractérisé en ce que** chaque câble (114) comprend deux marteaux (118) respectivement situés à l'une et l'autre des extrémités dudit câble (114) et propres à être insérés dans les fentes (136), chaque pince (130) comprenant un logement central (138) sur lequel débouche la fente (136) correspondante, le logement central (138) étant délimité vers la face externe (134) par un fond délimitant une concavité (140) de forme complémentaire de celle desdits marteaux (118).

12. Ensemble selon la revendication 11, **caractérisé en ce que** la fente (136) comprend une portion circulaire (1361) débouchant dans le logement central (138), ainsi qu'une portion longitudinale (1362) rectiligne débouchant dans la portion circulaire (1361), dans le logement central (138) et dans la concavité (140), **en ce que** chaque marteau (118) présente une forme ovoïdale présentant un unique axe de symétrie de révolution (T) de section maximale prise le long dudit axe de symétrie de révolution (T) sensiblement égale au diamètre de la portion circulaire (1361), **en ce que** chaque pince (130) comprend une surface de guidage (142) agencée dans le logement central (138) et raccordant la portion circulaire (1361) de la fente (136) à la concavité (140), et **en ce que** ladite surface de guidage (142) présente une forme convexe orientée vers le logement central (138), de sorte que le déplacement d'un marteau (118) le long de ladite surface de guidage (142) induit un pivotement de l'axe de symétrie de révolution (T) du marteau (118).

13. Ensemble selon l'une quelconque des revendications 7 à 12, **caractérisé en ce que** chaque panneau (116) présente une forme générale rectangulaire et comprend une plaque centrale (120) et une plaque avant (122) sensiblement de mêmes dimensions, et **en ce qu'**au moins l'un des panneaux d'affichage (116) comprend des moyens de solidarisation irréversible (126) solidarisant irréversiblement deux bords consécutifs de la plaque avant (122) aux deux bords correspondants de la plaque centrale (120), et des moyens de solidarisation réversible (128) solidarisant réversiblement les deux autres bords de la plaque avant (122) aux deux bords correspondants de la plaque centrale (120).

14. Ensemble selon la revendication 13, **caractérisée en ce que** les moyens de solidarisation réversible (128) comprennent des aimants (1281) portés au moins par la plaque avant (122) et la plaque centrale (120) au niveau de leurs bords, et **en ce que** les moyens de solidarisation irréversible (126) comprennent des bandes adhésives (1261) portées au moins par la plaque avant (122) ou la plaque centrale (120) le long des bords correspondants.

15. Ensemble selon l'une quelconque des revendications 7 à 14, **caractérisé en ce qu'**au moins une pince (130) comprend au moins une oreille (150) solidaire de la pince (130) et s'étendant à partir de la pince (130) dans une direction opposée à la pince (130).

## Patentansprüche

1. Leuchtanzeigeeinheit, aufweisend:
- mindestens ein elektrisch leitendes Kabel (14),
- mindestens zwei Anzeigepaneele (12), die über das mindestens eine Kabel (14) miteinander verbunden sind, wobei jedes Anzeigepaneel (12) Leuchtelemente (18) aufweist, und
- eine elektrische Energiequelle (16), die die Leuchtelemente (18) der mindestens zwei Anzeigepaneele (12) mit elektrischer Energie versorgt und stromaufwärts der Anzeigepaneele (12) angeordnet ist, wobei zwei aufeinanderfolgende Anzeigepaneele (12) in Bezug auf die elektrische Energiequelle (16) ein Stromaufwärts-Anzeigepaneel (14) und ein Stromabwärts-Anzeigepaneel (14) definieren,
wobei jedes Anzeigepaneel (12) eine Übertragungsvorrichtung (28) für die Übertragung der elektrischen Energie durch das besagte Paneel (12) hindurch aufweist, so dass ein bestimmtes Feld (12) über die Übertragungsvorrichtung (28) des Stromaufwärts-Anzeigepaneels (12) elektrisch mit der elektrischen Energiequelle verbunden ist,
**dadurch gekennzeichnet, dass** jedes Anzeigepaneel (12) mindestens zwei elektrisch leitende Klemmen (26) aufweist, die jeweils geeignet sind, ein Kabel (14) an dem Anzeigepaneel (12) zu sichern, und die jeweils an einem der beiden einander entgegengesetzten Ränder (30) des Anzeigepaneels (12) angeordnet sind.

2. Einheit gemäß Anspruch 1, **dadurch gekennzeichnet, dass** die Übertragungsvorrichtung (28) jedes Anzeigepaneels (12) eine elektrische Leiterbahn (38) aufweist, die sich zwischen den beiden Klemmen (26) erstreckt, über die die elektrische Energie von einer der Klemmen (26) zur anderen läuft.

3. Einheit gemäß Anspruch 1 oder Anspruch 2, **dadurch gekennzeichnet, dass** sie vertikal angeordnet ist, wobei jedes Anzeigepaneel (12) ausschließlich mittels eines Kabels (14) an dem Stromaufwärts-Anzeigepaneel (12) aufgehängt ist, wobei das Gewicht eines bestimmten Anzeigepaneels (12) von dem Stromaufwärts-Anzeigepaneel (12) getragen wird, wobei mindestens zwei aneinander aufgehängte Anzeigepaneele (12) jeweils eine im Wesentlichen rechteckige allgemeine Form haben, wobei die beiden Anzeigepaneele (12) jeweilige Breiten haben, die sich voneinander unterscheiden.

4. Einheit gemäß irgendeinem der vorhergehenden Ansprüche, **dadurch gekennzeichnet, dass** jedes Kabel (14) zwei elektrisch leitende Hammerstücke (40) aufweist, die jeweils von dem einen und dem anderen der Enden des Kabels (14) gehalten werden, wobei jedes Anzeigepaneel (12) mindestens eine elektrisch leitende Klemme (26) aufweist, wobei jede Klemme (26) eine geschlossene Aufnahme (36) und einen Schlitz (34) zum Einführen eines Hammerstücks (40) in die Aufnahme (36) aufweist.

5. Einheit gemäß Anspruch 4, **dadurch gekennzeichnet, dass** jedes Hammerstück (40) eine Eiform mit einer einzigen Symmetrie-Drehachse (T-T') hat, und dass jeder Schlitz (34) einen Abschnitt (42) mit Abmessungen hat, die im Wesentlichen gleich denjenigen des maximalen Schnitts (S) des Hammerstücks (40) entlang seiner Symmetrie-Drehachse (T-T') sind.

6. Einheit gemäß irgendeinem der vorhergehenden Ansprüche, **dadurch gekennzeichnet, dass** sie mindestens zwei Stromaufwärts-Anzeigepaneele (63, 64) und mindestens ein Stromabwärts-Anzeigepaneel (65) aufweist, wobei das Stromabwärts-Anzeigepaneel (65) durch mindestens ein Kabel (14) mit jedem der beiden Stromaufwärts-Anzeigepaneele (63, 64) verbunden ist, wobei das Stromabwärts-Anzeigepaneel (65) über die Übertragungsvorrichtungen (28) der beiden Stromaufwärts-Anzeigepaneele (63, 64) elektrisch mit der elektrischen Energiequelle (16) verbunden ist, wobei die elektrische Energiequelle (16) einen Anschluss mit positiver Polarität (70) und einen Anschluss mit negativer Polarität (72) aufweist, wobei das Stromabwärts-Anzeigepaneel (65) über die Übertragungsvorrichtung (28) von einem der beiden Stromaufwärts-Anzeigepaneele (63, 64) elektrisch mit dem Anschluss mit positiver Polarität (70) der elektrischen Energiequelle (16) verbunden ist, und über die Übertragungsvorrichtung (28) des anderen der beiden Stromaufwärts-Anzeigepaneele (63, 64) elektrisch mit dem Anschluss mit negativer Polarität (72) der elektrischen Energiequelle (16) verbunden ist.

7. Einheit gemäß irgendeinem der vorhergehenden Ansprüche, **dadurch gekennzeichnet, dass** jedes Anzeigepaneel (116) einen Teilabschnitt (1163) und mindestens eine elektrisch leitende Klemme (130) aufweist, die eine Außenfläche (134) aufweist, in der ein Schlitz (136) zum Aufnehmen des einen des mindestens einen Kabels (114) aufgenommen ist, mindestens eine der Klemmen (130) des einen des mindestens einen Anzeigepaneels (116) in dem Anzeigepaneel (116) aufgenommen ist, wobei die Außenfläche (134) der Klemme (130) im Wesentlichen zu dem Teilabschnitt (1163) des Anzeigepaneels (116) ausgerichtet ist, wobei der Schlitz (136) zu der Außenseite des Anzeigepaneels (116) hin ausgerichtet ist und von der Außenseite des Anzeigepaneels (116) aus zugänglich ist.

8. Einheit gemäß Anspruch 7, **dadurch gekennzeichnet, dass** jede Klemme (130) jedes Anzeigepaneels (116) in dem korrespondierenden Anzeigepaneel (116) aufgenommen ist, wobei die Außenfläche (134) jeder Klemme (130) im Wesentlichen zu dem Teilabschnitt (1163) des korrespondierenden Anzeigepaneels (116) ausgerichtet ist, wobei der Schlitz (136) zu der Außenseite des Anzeigepaneels (116) hin ausgerichtet ist und von der Außenseite des Anzeigepaneels (116) aus zugänglich ist.

9. Einheit gemäß Anspruch 8, **dadurch gekennzeichnet, dass** das oder jedes Anzeigepaneel (116) eine im Wesentlichen rechteckige Form hat, wobei jedes Anzeigepaneel (116) acht Klemmen (130) aufweist, die in das Anzeigepaneel (116) integriert sind und mit jeweils zwei Klemmen pro Rand (1161, 1162) in dem Anzeigepaneel (116) angeordnet sind.

10. Einheit gemäß irgendeinem der Ansprüche 7 bis 9, **dadurch gekennzeichnet, dass** die oder die mindestens eine der Klemmen (130), die in dem korrespondierenden Anzeigepaneel (116) aufgenommen sind, zwei Schrägflächen (132) aufweist, die bezüglich der Außenfläche (134) der korrespondierenden Klemme geneigt sind, und in einem Aufnahmeraum (131) mit komplementärer Form in dem korrespondierenden Anzeigepaneel (116) aufgenommen ist, wobei die Normalvektoren (*m̅,n̅*) der jeweils einen und anderen der Schrägflächen (132) der Klemme (130) zur Außenseite des Anzeigepaneels (116) hin ausgerichtet sind, wobei die Klemme (130) in ihrer Aufnahme (131) durch Zusammenwirken am Anschlag ihrer Schrägflächen (132) mit Neigungsflächen (1310), die die Aufnahme (131) begrenzen, immobilisiert ist.

11. Einheit gemäß irgendeinem der Ansprüche 7 bis 10, **dadurch gekennzeichnet, dass** jedes Kabel (114) zwei Hammerstücke (118) aufweist, die jeweils an dem einen und dem anderen der Enden des Kabels (114) angeordnet sind und geeignet sind, in die Schlitze (136) eingesetzt zu werden, wobei jede Klemme (130) eine zentrale Aufnahme (138) aufweist, an der der korrespondierende Schlitz (136) ausmündet, wobei die zentrale Aufnahme (138) in Richtung der Außenfläche (134) durch einen Boden begrenzt ist, der eine Konkavität (140) mit einer zu der Form der Hammerstücke (118) komplementären Form begrenzt.

12. Einheit gemäß Anspruch 11, **dadurch gekennzeichnet, dass** der Schlitz (136) aufweist: einen kreisförmigen Abschnitt (1361), der in die zentrale Aufnahme (138) einmündet, sowie einen geradlinigen Längsabschnitt (1362), der in den kreisförmigen Abschnitt (1361), in die zentrale Aufnahme (138) und in die Konkavität (140) einmündet, dass jedes Hammerstück (118) eine Eiform hat, die eine einzige Symmetrie-Drehachse (T) mit einem maximalen Schnitt entlang der Symmetrie-Drehachse (T) hat, der im Wesentlichen gleich dem Durchmesser des kreisförmigen Abschnitts (1361) ist, und dass jede Klemme (130) eine Führungsfläche (142) aufweist, die in der zentralen Aufnahme (138) angeordnet ist und den kreisförmigen Abschnitt (1361) des Schlitzes (136) mit der Konkavität (140) verbindet, und dass die Führungsfläche (142) eine konvexe Form hat, die zu der zentralen Aufnahme (138) hin ausgerichtet ist, so dass das Verlagern eines Hammerstücks (118) entlang der Führungsfläche (142) ein Drehen der Symmetrie-Drehachse (T) des Hammerstücks (118) induziert.

13. Einheit gemäß irgendeinem der Ansprüche 7 bis 12, **dadurch gekennzeichnet, dass** jedes Paneel (116) eine allgemeine rechteckige Form hat und eine zentrale Platte (120) und eine vordere Platte (122) mit im Wesentlichen gleichen Abmessungen hat, und dass mindestens eines der Anzeigepaneele (116) aufweist: Mittel für eine irreversible Befestigung (126), die zwei aufeinanderfolgende Ränder der vorderen Platte (122) irreversibel an den beiden korrespondierenden Rändern der zentralen Platte (129) befestigen, und Mittel für eine reversible Befestigung (128), die die beiden anderen Ränder der vorderen Platte (122) reversibel an den beiden korrespondierenden Rändern der zentralen Platte (120) befestigen.

14. Einheit gemäß Anspruch 13, **dadurch gekennzeichnet, dass** die Mittel zur reversiblen Befestigung (128) Magneten (1281) aufweisen, die von mindestens der vorderen Platte (122) und der zentralen Platte (120) auf Höhe ihrer Ränder gehalten werden, und dass die Mittel zur irreversiblen Befestigung (126) Klebestreifen (1261) aufweisen, die von mindestens der vorderen Platte (122) oder der zentralen Platte (120) entlang den korrespondierenden Rändern gehalten werden.

15. Einheit gemäß irgendeinem der Ansprüche 7 bis 14, **dadurch gekennzeichnet, dass** mindestens eine Klemme (130) mindestens eine Lasche (150) aufweist, die mit der Klemme (130) einstückig ist und sich von der Klemme (130) aus in einer Richtung entgegengesetzt zu der Klemme (130) erstreckt.

## Claims

1. An illuminated display unit comprising:
- at least one electrically conductive cable (14),
- at least two display panels (12) connected to one another via said at least one cable (14), each display panel (12) including light elements (18), and
- an electrical power source (16) which supplies electrical power to the light elements (18) of said at least two display panels (12) and which is located upstream from the display panels (12), two consecutive display panels (12) defining an upstream display panel (14) and a downstream display panel (14) relative to the electrical power source (16),
each display panel (12) including a transmission device (28) for transmitting electrical power through said panel (12), such that a given panel (12) is electrically connected to the electrical power source via the transmission device (28) of the upstream display panel (12),.
**characterized in that** each display panel (12) comprises at least two electrically conductive clamps (26) respectively capable of locking a cable (14) to said display panel (12) and respectively situated on one of the two opposite edges (30) of the display panel (12).

2. The unit according to claim 1, **characterized in that** the transmission device (28) of each display panel (12) comprises an electrically conductive track (38) extending between the two clamps (26) through which the electrical energy passes from one of said clamps (26) to the other.

3. The unit according to claim 1 or claim 2, **characterized in that** it is arranged vertically, each display panel (12) being suspended from the upstream display panel (12) using only one cable (14), the weight of a given display panel (12) being supported by the upstream display panel (12), at least two display panels (12) suspended from one another having each a substantially rectangular general shape, said two display panels (12) having respective widths different from one another.

4. The unit according to any one of the preceding claims, **characterized in that** each cable (14) comprises two electrically conductive hammers (40) respectively supported by one of the two ends of said cable (14), each display panel (12) comprising at least one electrically conductive clamp (26), each clamp (26) comprising a closed housing (36) and a slot (34) for inserting a hammer (40) into the housing (36).

5. The unit according to claim 4, **characterized in that** each hammer (40) has an ovoid shape having a single axis of symmetry of revolution (T-T') and **in that** each slot (34) has a portion (42) having dimensions substantially equal to those of the maximum section (S) of said hammer (40) along its axis of symmetry of revolution (T-T').

6. The unit according to any one of the preceding claims, **characterized in that** it comprises at least two upstream display panels (63, 64) and at least one downstream display panel (65), the downstream display panel (65) being connected to each of the two upstream display panels (63, 64) by at least one cable (14), the downstream display panel (65) being electrically connected to the electrical power source (16) via the transmission devices (28) of the two upstream display panels (63, 64), the electrical power source (16) having a positive polarity terminal (70) and a negative polarity terminal (72), the downstream display panel (65) being electrically connected to the positive polarity terminal (70) of the electrical power source (16) via the transmission device (28) of one of the two upstream display panels (63, 64), and being electrically connected to the negative polarity terminal (72) of the electrical power source (16) via the transmission device (28) of the other of the two upstream panels (63, 64).

7. The unit according to any one of the preceding claims, **characterized in that** each display panel (116) comprises a section (1163), and at least one electrically conductive clamp (130) having an outer face (134) in which a slot (136) for receiving one of the at least one cable (114) is formed, at least one of the clamps (130) of one of the at least one display panel (116) is housed in said display panel (116), the outer face (134) of the clamp (130) being substantially aligned with the section (1163) of the display panel (116), the slot (136) being oriented toward the outside of the display panel (116) and being accessible from the outside of the display panel (116).

8. The unit according to claim 7, **characterized in that** each clamp (130) of each display panel (116) is housed in the corresponding display panel (116), the outer face (134) of each clamp (130) being substantially aligned with the section (1163) of the corresponding display panel (116), the slot (136) being oriented toward the outside of the display panel (116) and being accessible from the outside of the display panel (116).

9. The unit according to claim 8, **characterized in that** the or each display panel (116) has a substantially rectangular shape, each display panel (116) comprising eight clamps (130) incorporated into the display panel (116) and positioned in the display panel (116) at a rate of two clamps per edge (1161, 1162).

10. The unit according to any one of claims 7 to 9, **characterized in that** the or at least one of the clamps (130) housed in the corresponding display panel (116) has two oblique faces (132) inclined relative to the outer face (134) of the corresponding clamp and is received in a receiving housing (131) with a complementary shape in the corresponding display panel (116), the vectors (*̅m̅*̅, *̅n̅*̅) respectively normal to each of the oblique faces (132) of said clamp (130) being oriented toward the outside of the display panel (116), the clamp (130) being immobilized in its housing (131) by abutting cooperation of its oblique faces (132) with inclined surfaces (1310) delimiting said housing (131).

11. The unit according to any one of claims 7 to 10, **characterized in that** each cable (114) comprises two hammers (118) respectively situated at both of the ends of said cable (114) and capable of being inserted into the slots (136), each clamp (130) comprising a central housing (138) on which the corresponding slot (136) emerges, the central housing (138) being delimited toward the outer face (134) by a bottom delimiting a concavity (140) with a shape complementary to that of said hammers (118).

12. The unit according to claim 11, **characterized in that** the slot (136) comprises a circular portion (1361) emerging in the central housing (138), as well as a rectilinear longitudinal portion (1362) emerging in the circular portion (1361), in the central housing (138) and in the concavity (140), **in that** each hammer (118) has an ovoid shape having a single axis of symmetry of revolution (T) with a maximum section taken along said axis of symmetry of revolution (T) substantially equal to the diameter of the circular portion (1361), **in that** each clamp (130) comprises a guide surface (142) arranged in the central housing (138) and connecting the circular portion (1361) of the slot (136) to the concavity (140), and **in that** said guide surface (142) has a convex shape oriented toward the central housing (138), such that the movement of a hammer (118) along said guide surface (142) causes pivoting of the axis of symmetry of revolution (T) of the hammer (118).

13. The unit according to any one of claims 7 to 12, **characterized in that** each panel (116) has a generally rectangular shape and comprises a central plate (120) and a front plate (122) with substantially the same dimensions, and **in that** at least one of the display panels (116) comprises irreversible securing means (126) that irreversibly secure two consecutive edges of the front plate (122) to the two corresponding edges of the central plate (120), and reversible securing means (128) that reversibly secure the other two edges of the front plate (122) to the corresponding two edges of the central plate (120).

14. The unit according to claim 13, **characterized in that** the reversible securing means (128) comprise magnets (1281) at least supported by the front plate (122) and the central plate (120) at their edges, and **in that** the irreversible securing means (126) comprise adhesive strips (1261) supported at least by the front plate (122) or the central plate (120) along the corresponding edges.

15. The unit according to any one of claims 7 to 14, **characterized in that** at least one clamp (130) comprises at least one lug (150) secured to the clamp (130) and extending from the clamp (130) in a direction opposite the clamp (130).
